# EUROPÄISCHE PATENTSCHRIFT

(11) **EP 2 998 469 B1**
(45) Veröffentlichungstag und Bekanntmachung des Hinweises auf die Patenterteilung: **07.11.2018**
(21) Anmeldenummer: 14185837.3
(22) Anmeldetag: 22.09.2014
(51) Int. Cl.: E05B 15/02, E05B 15/00, E05B 47/00, E05B 47/06, E05B 63/04, E05B 3/06, E05B 17/10

(54) **BESCHLAG FÜR EINE GEBÄUDETÜR**
FITTING FOR A BUILDING DOOR
ARMATURE POUR UNE PORTE DE BÂTIMENT

(43) Veröffentlichungstag der Anmeldung: 23.03.2016
(73) Patentinhaber: dormakaba Deutschland GmbH, 58256 Ennepetal (DE)
(72) Erfinder: Schweitzer, Falko, 58256 Ennepetal (DE)
(74) Vertreter: Balder IP Law, S.L.

(56) Entgegenhaltungen:
- EP-A1- 0 406 566
- EP-A1- 0 565 382
- EP-A2- 0 568 896
- EP-A2- 1 580 354
- DE-A1- 2 140 024
- DE-B- 1 272 158
- GB-A- 2 434 176
- US-B1- 6 491 327

## Beschreibung

Die Erfindung betrifft einen Beschlag gemäß dem Oberbegriff des Patentanspruchs 1. Der Beschlag ist für eine Gebäudetür ausgestaltet. Der Beschlag weist eine Handhabe und einen Beschlagskörper auf. Der Beschlagskörper weist eine Vorderseite, einer Rückseite und Seitenflächen auf, wobei die Rückseite zur Anordnung an die Gebäudetür dient. Ferner weist der Beschlagskörper einen Träger und eine Blende auf der Vorderseite zur Abdeckung des Trägers.

Die Druckschrift EP 1 580 354 B1 offenbart einen derartigen Beschlag für eine Gebäudetür.

Hierbei weist der Beschlagskörper eine Unterlagsplatte als einen Träger verschiedener technischer Funktionen, wie z. B. eine Lagerung eines Vierkantstiftes und eine Öffnung für ein Befestigungselement, auf. Die Unterlagsplatte wird von einem Außenschild als einer Blende überdeckt, so dass die Vorderseite und die Seitenflächen des Beschlagskörpers von dem Außenschild gebildet werden. Nachteilig hieran ist, dass für das Außenschild viel Material benötigt wird.

Die Druckschriften DE 12 72 158 B, EP 0 406 566 A1, und GB 2 434 176 A offenbaren andere Beschläge.

Der Erfindung liegt die Aufgabe zugrunde, einen Beschlag zur Verfügung zu stellen, mit dem der oben genannte Nachteil vermieden wird, insbesondere bei dem bei der Blende Material gespart wird, und wobei der Beschlagskörper geringe räumliche Ausmaße annehmen kann.

Die Aufgabe wird gelöst durch den unabhängigen Anspruch 1. Vorteilhafte Weiterbildungen des Beschlags sind in den abhängigen Ansprüche, der Beschreibung und in den Figuren angegeben.

Die Handhabe des Beschlags ist vorzugsweise als Türdrücker ausgestaltet. Ferner kann der Beschlag optional ein Übertragungselement und/oder zumindest ein Befestigungselement zur Befestigung des Beschlags an einer Gebäudetür aufweisen. Das Übertragungselement dient dazu, ein Drehmoment von der Handhabe auf ein Schloss zu übertragen. Hierzu kann das Übertragungselement von der Rückseite des Beschlagskörpers hervorragen. Alternativ kann der Beschlag mit dem Übertragungselement und/oder dem Befestigungselement verbindbar sein.

Erfindungsgemäß ist vorgesehen, dass der Träger zumindest teilweise zumindest an einer Seitenfläche des Beschlagskörpers sichtbar ist. Der Träger kann zumindest teilweise zumindest eine Seitenfläche des Beschlagskörpers bilden. Dadurch dass der Träger zumindest teilweise sichtbar ist, überdeckt die Blende den Träger an dem Teil der Seitenfläche, an dem der Träger sichtbar ist, nicht. Somit ist keine Blende für diesen Teil vorgesehen. Die Blende benötigt somit weniger Material.

Erfindungsgemäß ist der Beschlag als ein elektro-mechanischer Beschlag ausgebildet, wobei der Beschlag, insbesondere der Beschlagskörper, ein Kupplungselement aufweist, das durch einen elektrischen Antrieb bewegt wird. Durch das Kupplungselement kann eine mechanische Kupplung der Handhabe mit dem Übertragungselement stattfinden, so dass ein Drehmoment von der Handhabe auf das Schloss übertragbar ist. Hierzu bewegt der Antrieb das Kupplungselement in eine eingekuppelte Position. Zusätzlich kann durch den elektrischen Antrieb auch eine Entkupplung der Handhabe von dem Übertragungselement stattfinden. Hierzu bewegt der Antrieb das Kupplungselement in eine ausgekuppelte Position. Der Beschlag kann der Zutrittskontrolle dienen. Hierbei findet insbesondere eine Kupplung nur nach einer Authentifizierung eines berechtigten Benutzers statt. Die Authentifizierung kann insbesondere nach dem Empfang des Authentifizierungscodes stattfinden.

Die Handhabe ist sowohl, wenn sich das Kupplungselement in der ausgekuppelten Position, als auch, wenn sich das Kupplungselement in der eingekuppelten Position befindet, betätigbar. Das Kupplungselement kann mit der Handhabe zumindest mittelbar verbunden sein. Das Kupplungselement kann sich insbesondere bei einer Drehung der Handhabe mitdrehen. In der ausgekuppelten Position steht die Handhabe mit dem Kupplungselement außer Wirkverbindung mit einem Gegenkupplungselement. In der eingekuppelten Position steht das Kupplungselement mit dem Gegenkupplungselement in Wirkverbindung oder ist durch eine Bewegung der Handhabe in Wirkverbindung mit dem Gegenkupplungselement bringbar. Das Letztere gilt beispielsweise, wenn zwischen dem Kupplungselement und dem Gegenkupplungselement ein Spiel vorgesehen ist. Das Gegenkupplungselement kann mit dem Übertragungselement derart verbunden sein, dass sich das Übertragungselement mit dem Gegenkupplungselement mitdreht. Z. B. können das Übertragungselement und das Gegenkupplungselement form- und/oder kraftschlüssig miteinander verbunden sein. In Wirkverbindung sind insbesondere das Kupplungselement und das Gegenkupplungselement formschlüssig verbunden.

Erfindungsgemäß ist in dem Träger eine Gegenkupplungsaufnahme vorgesehen, in dem das Gegenkupplungselement unmittelbar lagert. Hierdurch kann der Beschlagskörper geringe räumliche Ausmaße annehmen. Hierbei kann das Gegenkupplungselement durch den Träger und das Abdeckelement nach vorne und hinten fixiert sein. Das Gegenkupplungselement kann am Einbauelement insbesondere drehbar gelagert sein. Hierzu kann beispielsweise das Einbauelement ein Führungsteil und das Gegenkupplungselement eine Nut aufweisen.

Der Beschlagskörper dient zur Anordnung an eine Gebäudetür. Ebenso kann der Beschlagskörper an anderen Türen mit planaren Außenflächen wie Innentüren von Schiffen oder Zügen anordbar sein. Der Beschlagskörper ist insbesondere geeignet, mit der Rückseite an einer Außenfläche der Gebäudetür anzuliegen oder alternativ ganz oder teilweise in die Gebäudetür eingelassen zu sein. Der Beschlagskörper ist außerhalb eines Schlosskastens eines Schlosses anordbar. Der Beschlagskörper kann insbesondere als Türschild oder als Rosette ausgebildet sein. Der Beschlagskörper kann als Blindschild, d. h. ohne Aufnahmeöffnung für einen Schließzylinder, oder mit einer Aufnahmeöffnung für einen Schließzylinder ausgestaltet sein.

Der Beschlagskörper kann zur Lagerung der Handhabe dienen. Zusätzlich oder alternativ kann der Beschlagskörper mindestens eine Türbefestigungsaufnahme zur Aufnahme eines Befestigungselementes, das zur Befestigung an der Gebäudetür dient, aufweisen.

Die Begriffe "vor", "hinter", "oberhalb" etc. werden im Folgenden derart gebraucht, wie es einem Beschlag in einem in einer Gebäudetür eingebauten Zustand entspricht.

Der Träger kann zumindest an zwei Seitenflächen des Beschlagskörpers, bevorzugt zumindest an drei Seitenflächen des Beschlagskörpers sichtbar sein.

Vorzugsweise ist der Beschlagskörper derart ausgebildet, dass zumindest eine Seite des Trägers vollständig sichtbar ist. Bevorzugt sind zwei Seiten des Trägers vollständig sichtbar. Besonders bevorzugt sind zumindest drei Seiten Trägers vollständig sichtbar. Somit kann zumindest eine Seite des Trägers zumindest als ein Teil einer Seitenfläche des Beschlagskörpers, bevorzugt zumindest zwei Seiten des Trägers zumindest als je ein Teil von zwei Seitenflächen des Beschlagskörpers, besonders bevorzugt zumindest drei Seiten des Trägers zumindest als je ein Teil von drei Seitenflächen des Beschlagskörpers ausgebildet sein. Hierdurch kann besonders wenig Material für die Blende verwendet werden.

Ebenfalls ist es denkbar, dass vier Seitenflächen des Trägers vollständig sichtbar sind.

Bevorzugt liegt die Blende unmittelbar an dem Träger an. Der Träger kann, soweit sichtbar, der Form der Blende angepasst sein. Hierdurch kann ein Eindringen von Schmutz in den Beschlagskörper verhindert werden.

Insbesondere bildet die mindestens eine sichtbare Seite des Trägers eine Außenkontur des Beschlagskörpers. Anders ausgedrückt, steht die Blende nicht über die mindestens eine sichtbare Seite des Trägers hervor. Somit ist die Blende bündig oder zurückversetzt zu der mindestens einen sichtbaren Seite des Trägers.

Es ist denkbar, dass die Blende bündig an zumindest einer Seitenfläche mit dem Träger abschließt. Bevorzugt schließt die Blende zumindest an zwei Seitenflächen, besonders bevorzugt an zumindest drei Seitenflächen bündig mit dem Träger ab. Insbesondere schließt die Blende an allen sichtbaren Seiten bündig mit dem Träger ab. Der Träger kann auf der Vorderseite des Beschlagskörpers vollständig von der Blende überdeckt sein. Hierdurch entfällt eine Bearbeitung des Trägers, wie z. B. Polieren, auf der Vorderseite.

Die sichtbare Seite bzw. die sichtbaren Seiten des Trägers können senkrecht zur Vorderseite ausgebildet sein. Die sichtbare Seite bzw. die sichtbaren Seiten können jeweils eine ebene Fläche aufweisen. Hierdurch kann eine Verschmutzung des Beschlagskörpers verringert werden.

Es kann sein, dass die Blende zumindest zwei separat ausgebildete Blendenelemente aufweist. Die Blende, die die Vorderseite des Beschlagskörpers abdeckt, kann somit aus mindestens zwei Blendenelementen zusammengesetzt sein. Hierdurch kann bei einer Beschädigung der Blende nur ein Blendenelement ausgetauscht werden, so dass ebenfalls Material für die Blende eingespart werden kann.

Insbesondere kann zumindest ein Blendenelement montierbar und/oder demontierbar sein, ohne die Handhabe zu lösen. Daher kann vorgesehen sein, dass eine Aussparung in dem Blendenelement sich nach außen verbreiternd ausgebildet sein. Zumindest ein Blendenelement ist bevorzugt frei von einer Durchgangsöffnung für die Handhabe ausgebildet. Bevorzugt umschließt zumindest ein Blendenelement einen für eine Handhabe vorgesehene Anlagefläche des Beschlagskörpers höchstens hälftig. Das Blendenelement kann somit ausgewechselt werden, ohne dass die Handhabe von dem Blendenelement getrennt werden muss. Alternativ kann die Blende einstückig ausgebildet sein.

Bevorzugt weist eine insbesondere einstückig ausgebildete Blende oder zumindest ein Blendenelement eine planare erste Fläche auf. Hierbei kann sich höchstens an zwei gegenüberliegenden Kanten der ersten Fläche, bevorzugt an höchstens einer Kante der ersten Fläche, eine zur ersten Fläche gebogene zweite Fläche der Blende oder des Blendenelements anschließen. In diesem Fall ist der Träger an zumindest zwei gegenüberliegenden Seitenflächen des Beschlagskörpers sichtbar. Hierdurch kann die Herstellung der Blende oder des Blendenelementes sehr vereinfacht sein. So kann eine Blende bzw. ein Blendenelement aus Metall nur gebogen und nicht tiefgezogen werden. Hierdurch kann ein Werkzeug eingespart werden. Auch muss die Oberfläche des Blendenelementes zumindest teilweise nicht nachbearbeitet werden. Die Blende bzw. das Blendenelement kann insbesondere eine Krümmung senkrecht zu einer Faserrichtung des Metalls aufweisen. Besonders bevorzugt ist ein unteres Blendenelement aus Metall gefertigt. Das untere Blendenelement weist eine erste planare Fläche und nur an einer Kante der ersten Fläche eine gebogene zweite Fläche auf.

Vorzugsweise ist eine untere Seitenfläche des Beschlagskörpers gerundet ausgebildet ist. Hierbei kann die Blende, bevorzugt das untere Blendenelement, an der unteren Seitenfläche den Träger überdecken. Somit ist das insbesondere untere Blendenelement gerundet ausgeführt. Der Träger ist soweit sichtbar der Form der Blende angepasst. Somit kann der Träger unten ebenfalls gerundet ausgeführt sein. Insbesondere kann die Blende, insbesondere das untere Blendenelement, und/oder der Träger viertelkreisförmig gerundet ausgeführt sein. Durch die Rundung können Wassertropfen bei einer Reinigung besser vom Beschlagskörper abfließen. Zudem bildet sich durch die Rundung eine Art Griff, mit dem das untere Blendenelement an dem Beschlagskörper montiert und demontiert werden kann. Dieses gilt insbesondere dann, wenn das untere Blendenelement durch Verschieben montiert und/oder demontiert werden kann.

Ferner kann vorgesehen sein, dass die Vorderseite, soweit die Vorderseite von der Blende gebildet ist, vorsprungsfrei ausgebildet ist. Eine Ausnahme kann dabei ein Bereich zur Anlage der Handhabe machen. Das Blendenelement oder die Blendenelemente können eine ebene Oberfläche aufweisen. Insbesondere können das Blendenelement oder die Blendenelemente tastenfeldfrei ausgeführt sein.

Vorzugsweise weist der Beschlag, insbesondere der Beschlagskörper, eine Sende- und/oder Empfangseinheit auf, mit der ein Authentifizierungscode kabellos empfangen werden kann. Die Sende- und/oder Empfangseinheit kann eine Antenne aufweisen. Der Authentifizierungscode kann aus einem externen tragbaren Authentifizierungs-Geber an die Sende- und/oder Empfangseinheit übertragen werden. Der Authentifizierungs-Geber kann passiv, d. h. ohne eigene Energieversorgung, oder aktiv, d. h. mit einer eigenen Energieversorgung, ausgestaltet sein. So kann der Authentifizierungs-Geber als ein passiver oder als ein aktiver Transponder ausgebildet sein.

Der Träger kann mindestens eine technische Funktion innehaben. Die technische Funktion kann eine Funktion zur Lagerung der Handhabe, zur Befestigung an der Gebäudetür und/oder zur Lagerung von Elementen für die Kupplung sein.

Insbesondere kann der Träger zumindest zur Lagerung eines Elementes dienen. Der Träger kann hierzu mindestens eine Aufnahme, bevorzugt mehrere Aufnahmen, aus der Gruppe der folgenden Aufnahmen aufweisen:
mindestens eine Türbefestigungsaufnahme für ein Befestigungselements zur Befestigung des Beschlags an der Gebäudetür,
eine Schließzylinderaufnahme für einen Schließzylinder,
mindestens einen ersten Teil einer Federaufnahme für eine Feder zur Bewegung der Handhabe in eine Ruheposition,
mindestens eine Aufnahme zur Befestigung der Blende oder eines Blendenelementes,
mindestens eine Aufnahme zur Befestigung zumindest eines Abdeckelementes zur rückwärtigen Abdeckung des Trägers,
eine Elektronikaufnahme für eine Leiterkarte mit einer Kontrolleinheit zur Steuerung und/oder Regelung des Antriebs.

Bevorzugt dienen diese Aufnahmen zur unmittelbaren Lagerung der genannten Elemente.

Zumindest zur mittelbaren Lagerung kann der Träger eine Aufnahme für das Kupplungselement, eine Aufnahme für den Antrieb zur Bewegung des Kupplungselementes, eine Aufnahme für ein Blendenelement und/oder eine Aufnahme für die Antenne zum Empfangen des Authentifizierungscodes aufweisen.

Hierbei kann die Aufnahme jeweils als Durchgangsöffnung oder als Vertiefung ausgebildet sein. Bevorzugt sind zumindest eine Türbefestigungsaufnahme, zumindest der erste Teil der Federaufnahme und/oder eine Aufnahme für die Leiterkarte in dem Träger vorgesehen. Besonders bevorzugt sind alle oben genannten Aufnahmen in dem Träger vorgesehen.

Die Türbefestigungsbefestigungsaufnahme und/oder die Schließzylinderaufnahme können derart ausgestaltet ist, dass das Befestigungselement bzw. der Schließzylinder variabel in der Türbefestigungsaufnahme bzw. der Schließzylinderaufnahme platzierbar ist.

Der Beschlagskörper kann auf der Rückseite zumindest ein Abdeckelement aufweisen. Das Abdeckelement oder die Abdeckelemente können dem Schutz und/oder der Lagerung von Elementen dienen. Beispielsweise kann das Abdeckelement die Feder und/oder das Gegenkupplungselement lagern und/oder zur Lagerung für das Übertragungselement ausgebildet sein. Das Abdeckelement kann zur axialen und/oder radialen Lagerung des Übertragungselementes ausgebildet sein. Beispielsweise kann das Abdeckelement einen rundumlaufenden Kragen zur Lagerung des Übertragungselements aufweisen, wobei insbesondere der Kragen einen zylindermantelförmigen Abschnitt und einen sich daran anschließenden verjüngenden Abschnitt aufweist. Hierdurch kann das Übertragungselement kugelgelenkartig in das Abdeckelement aufgenommen werden. Der Kragen und/oder das in dem Beschlagskörper gelagerten Ende des Übertragungselementes können rotationssymmetrisch ausgestaltet sein.

Die Federaufnahme für die Feder kann teilweise im Träger und im Abdeckelement ausgebildet sein. Insbesondere kann die Federaufnahme durch eine Längsteilung geteilt sein. Hierdurch ist eine einfache Anordnung der Feder in dem Beschlagskörper möglich. Es ist denkbar, dass eine erste und eine zweite Federaufnahme in dem Träger vorgesehen sind. Hierbei dient die erste Federaufnahme insbesondere zur Lagerung der Feder bei einer ersten nach links gerichteten Ausrichtung der Handhabe und eine zweite Federaufnahme zur Lagerung der Feder bei einer zweiten nach rechts gerichteten Ausrichtung der Handhabe.

Der Träger kann ein Lagerelement aufweisen, das abragend von einem Trägerkörper des Trägers ausgebildet ist. Das Lagerelement kann zur zumindest mittelbaren Lagerung der Handhabe, des Kupplungselementes und/oder des Antriebs dienen. Insbesondere ist das Lagerelement dazu ausgebildet, in die Handhabe aufgenommen zu werden. Somit sind auch das Kupplungselement und/oder der Antrieb in die Handhabe aufgenommen. Hierdurch kann die Tiefe des Beschlagskörpers gering gehalten werden. Das Kupplungselement und/oder der Antrieb können in dem Lagerelement über ein Einbauelement aufgenommen sein. Hierbei dient das Einbauelement zur Führung des Kupplungselementes und/oder zur Aufnahme des Antriebs.

Das Lagerelement kann zumindest ein Verbindungselement aufweisen, das zur abziehfesten-drehbaren Lagerung der Handhabe dient. Hierbei geht das Verbindungselement des Lagerelementes einen Formschluss mit einem Verbindungselement der Handhabe ein. Das Verbindungselement der Handhabe ist insbesondere auf einer Innenseite der hohlen Handhabe angeordnet. Bevorzug endet die Handhabe vor dem Trägerkörper.

Das Kupplungselement kann bevorzugt in der eingekuppelten Position in das Gegenkupplungselement, insbesondere zentral, eingreifen. In dem Beschlagskörper können das Kupplungselement und das Gegenkupplungselement auf einer gemeinsamen Achse liegen. Zusätzlich oder alternativ können das Gegenkupplungselement und das Übertragungselement auf einer gemeinsamen Achse liegen. Hierdurch ist eine Anordnung auf engem Raum möglich.

Im Bereich der Antenne kann im Träger eine Durchgangsöffnung ausgebildet sein. Der Träger kann aus elektrisch leitendem Material ausgestaltet sein.

Insbesondere ist mindestens ein Spalt im Träger vorgesehen. Hierdurch wird eine Dämpfung des durch die Antenne zu empfangenen Signals verringert. Die Antenne kann elektrisch isoliert von dem Träger sein ausgebildet. Insbesondere dient die Durchgangsöffnung als zugleich als Elektronikaufnahme zur Lagerung der Leiterkarte, wobei insbesondere die Antenne nur über die Leiterkarte an dem Träger befestigt ist.

Ein im Bereich der Antenne vorgesehenes Blendenelement und/oder ein weiteres im Bereich der Antenne vorgesehenes Abdeckelement, das den Träger zur Rückseite hin zumindest im Bereich der Antenne abdeckt, kann aus nicht leitendem Material, insbesondere Kunststoff, hergestellt sein. Hierdurch wird eine Dämpfung des durch die Antenne zu empfangenen Signals verringert. Das weitere Abdeckelement dient zum Schutz der Antenne und/oder der im Bereich der Antenne ebenfalls angeordneten Kontrolleinheit.

Als eine technische Funktion kann der Träger mindestens einen Anschlag aufweisen, um eine Bewegung der Handhabe zu begrenzen. Hierbei kann die Bewegung der Handhabe in die Ruheposition oder in eine Betätigungsposition, in der die Handhabe betätigt ist, begrenzt werden. Insbesondere kann jeweils in der Ruheposition und in der Betätigungsposition das Anschlagelement an einem Anschlag des Beschlagkörpers anliegen. Hierzu kann der Beschlagskörper einen ersten und einen zweiten Anschlag aufweisen.

Es ist denkbar, dass der Träger Anschläge aufweist, um sowohl bei der ersten nach links gerichteten Ausrichtung der Handhabe als auch bei der zweiten nach rechts gerichteten Ausrichtung der Handhabe eine Bewegung der Handhabe zu begrenzen. Hierbei können sowohl bei der ersten Ausrichtung als auch bei der zweiten Ausrichtung der Handhabe die Bewegung der Handhabe in die Ruheposition und/oder in die Betätigungsposition durch Anschläge begrenzt sein.

Besonders bevorzugt begrenzen dieselben Anschläge die Bewegung der Handhabe sowohl bei der ersten als auch bei der zweiten Ausrichtung der Handhabe. Es kann dabei sein, dass bei der ersten Ausrichtung der Handhabe das Anschlagelement in der Ruheposition an einem zweiten Anschlag und bei der zweiten Ausrichtung der Handhabe das Anschlagelement in der Ruheposition an einem ersten Anschlag anliegt. Entsprechend kann bei der ersten Ausrichtung der Handhabe das Anschlagelement in einer Betätigungsposition an dem ersten Anschlag und bei der zweiten Ausrichtung in einer Betätigungsposition an dem zweiten Anschlag anliegen.

Der Träger kann einstückig und/oder materialeinheitlich, insbesondere monolithisch, ausgebildet sein. Alternativ kann der Träger aus mindestens zwei verschiedenen Materialien hergestellt sein, um verschiedenen Belastungen zu genügen. Bevorzugt erstreckt sich der Träger zwischen zwei gegenüberliegenden Seitenflächen des Beschlagskörpers.

Der Träger durch ein Gussverfahren, insbesondere ein Zinkgussverfahren hergestellt sein.

Bevorzugt ist die Blende oder mindestens ein Blendenelement über einen Form- und/oder Kraftschluss an dem Träger befestigt. Somit kann die Befestigung reversibel lösbar sein. Insbesondere kann die Blende oder das Blendenelement innerhalb des Beschlagskörpers befestigt sein. Hierdurch kann auf eine Madenschraube verzichtet werden. Es ist denkbar, das Blendenelement als eine ebene Platte oder nur an einem Ende gebogene Platte ausgeführt ist, von der rückwärtig mindestens ein Form- und/oder Kraftschlusselement abragt. Es können sowohl das erste oberes Blendenelement im Bereich der Antenne und das zweites untere Blendenelement form- und/oder kraftschlüssig befestigt sein.

Das mindestens eine Form- und/oder Kraftschlussmittel ist insbesondere beanstandet von einer Kante des Blendenelements angeordnet. Hierdurch wird das Form- und/oder Kraftschlussmittel von einer Frontseite des Trägers her in den Träger eingeführt.

Das Blendenelement, das insbesondere zur Abdeckung der Kontrolleinheit dient, kann derart form- und/oder kraftschlüssig an dem Träger befestigt sein, dass das Blendenelement nur von der Rückseite her lösbar ist. Beispielsweise kann das Blendenelement eingeclipst sein. Hierdurch ist ein Manipulationsschutz gegeben.

Ein Form- und/oder Kraftschluss, mit dem ein Blendenelement, insbesondere das untere Blendenelement an dem Träger befestigt ist, kann durch Verschieben lösbar sein. Insbesondere kann das Blendenelement über eine Klemmverbindung mit dem Träger befestigt sein. Hierdurch ist es möglich, einen hinter dem unteren Blendenelement angeordneten Notschließzylinder und/oder die Befestigungselemente zugänglich zu machen.

Die Blende oder zumindest ein Blendenelement, bevorzugt alle Blendenelemente, können mit einer Dicke in einem Bereich zwischen 1 mm und 3 mm, bevorzugt in einem Bereich zwischen 1,5 mm und 2,5 mm, besonders bevorzugt in einem Bereich zwischen 1,8 mm und 2,2 mm ausgeführt sein. Hierdurch ist eine ausreichende Stabilität selbst bei verschiedenen Materialien gewährleistet.

Besonders bevorzugt ist das Abdeckelement, das zur Lagerung der Feder und/oder des Übertragungselementes dient, reversibel lösbar befestigt. Hierdurch sind die Feder und/oder das Übertragungselement austauschbar oder verlagerbar.

Das Übertragungselement kann mit einem ersten Teil, der zum Einstecken in das Schloss dient, an das Schloss angepasst sein. Das Übertragungselement kann z. B. in das Schloss, insbesondere in eine Nuss des Schlosses, einsteckbar sein. Der erste Teil des Übertragungselements kann als Mehrkant, insbesondere als Vierkant ausgebildet sein. Alternativ kann der erste Teil z. B. als Blechstück ausgebildet sein. Durch die Übertragung Drehmomentes ist es insbesondere möglich, eine Falle des Schlosses zu betätigen. Ferner ist es optional möglich, dass das Übertragungselement zu einer Verbindung mit einer Handhabe auf einer gegenüberliegenden Seite der Gebäudetür dient.

Weitere die Erfindung verbessernde Maßnahmen ergeben sich aus der nachfolgenden Beschreibung zu Ausführungsbeispielen der Erfindung, welche in den Figuren schematisch dargestellt sind. Es zeigen:
- Figur 1: eine perspektivische Vorderansicht eines erfindungsgemäßen Beschlags mit einem Beschlagskörper,
- Figur 2: eine perspektivische Rückansicht des Beschlags aus Figur 1,
- Figuren 3 bis 5: verschiedene Positionen eines Türdrückers des Beschlags aus Figur 1,
- Figur 6: eine Explosionsansicht von Teilen des Beschlagskörpers aus Figur 1
- Figur 7: Ein Längsschnitt entlang A-A aus Figur 4 durch einen Teil des Beschlags mit einem Kupplungselement in einer eingekuppelten Position,
- Figur 8: Der Ausschnitt aus Figur 7 mit dem Kupplungselement in einer ausgekuppelten Position,
- Figur 9: einen Ausschnitt eines Querschnitts durch den Beschlag aus Figur 1 in einer Ruheposition, wobei die Lage des Querschnitts aus Figur 7 gemäß B-B ersichtlich ist,
- Figur 10: der Schnitt aus Figur 9 in einer Betätigungsposition,
- Figur 11: einen Ausschnitt einer Rückansicht eines teilweise geöffneten Beschlags in einer Ruheposition gemäß Fig. 3
- Figur 12: Die Ansicht aus Fig. 11 in einer Betätigungsposition,
- Figur 13: Eine der Figur 11 entsprechende Rückansicht eines teilweise geöffneten Beschlags in einer Ruheposition gemäß Figur 4
- Figur 14: Die Ansicht aus Fig. 13 in einer Betätigungsposition
- Figur 15: Die Ansicht aus Figur 1 mit einem abgenommenen ersten Blendenelement, mit einer abgenommenen Handhabe und mit einem modifizierten zweiten Blendenelement
- Figur 16: Eine Rückansicht des Beschlags aus Figur 1 mit einem abgenommenen ersten Abdeckelement
- Figur 17: Längsschnitt entlang G-G durch den Beschlag aus Figur 4, wobei Schnittflächen unschraffiert sind,
- Figur 18: einen Querschnitt durch ein Kupplungselement, ein Gegenkupplungselement und ein Übertragungselement des Beschlags aus Figur 1, wobei die Lage des Schnitts aus Figur 7 gemäß C-C ersichtlich ist,
- Figur 19: eine Explosionsansicht eines Gegenkupplungselements, eines Übertragungselements und eines Abdeckelements
- Figur 20: einen Ausschnitt eines Querschnitts des Beschlags aus Figur 5 in der Montageposition, wobei die Lage des Querschnitts aus Figur 7 gemäß D-D ersichtlich ist,
- Figur 21: einen Ausschnitt aus einem Längsschnitt des Beschlags aus Figur 4, entlang der Linie E-E, wobei ein Verbindungsstück dargestellt ist,
- Figur 22: eine Einzeldarstellung eines Verbindungsstück und eines Einbauelements des Beschlags aus Figur 1 ohne angepasste Größenverhältnisse,
- Figur 23: die Ansicht aus Figur 1, bei der ein Inneres des Beschlags 1 teilweise dargestellt ist,
- Figur 24: ein Längsschnitt durch ein Griffstück des Beschlags aus Figur 1 entlang F-F,
- Figur 25: eine Rückansicht eines Trägers des Beschlags aus Figur 1,
- Figur 26: eine perspektivische Ansicht des Trägers aus Figur 25 von unten,
- Figur 27: ein Ausschnitt aus einer perspektivischen Rückansicht eines weiteres Ausführungsbeispiel eines erfindungsgemäßen Beschlags, teilweise geöffnet dargestellt.
- Figur 28: eine Explosionsansicht von oberen Teilen des Beschlags aus Figur 27 mit einem abgenommenen ersten Blendenelement.

In den Figuren 1 und 2 ist ein erfindungsgemäßer Beschlag 1 dargestellt. Der Beschlag 1 weist einen Beschlagskörper 2, eine Handhabe 30, ein Übertragungselement 26 und Befestigungselemente 60 auf. Die Handhabe 30 ist als ein Türdrücker ausgestaltet. Die Handhabe 30 weist ein Verbindungsstück 32 zur Anlage an einen Beschlagskörper 2 und ein von dem Verbindungsstück 32 abgewinkeltes Griffstück 31 auf.

Das Übertragungselement 26 dient dazu, in eine Nuss eines Schlosses eingeführt zu werden und ein Drehmoment der Handhabe 30 auf das Schloss zu übertragen und damit eine Falle und/oder einen Riegel zu betätigen. Hierzu ist ein Ende 90 des Übertragungselementes der Nuss angepasst. Die Befestigungselemente 60 dienen zur Befestigung des Beschlags 1 an einer Gebäudetür.

Wie in den Figuren 3 bis 5 dargestellt, kann die Handhabe 30 verschiedene Positionen einnehmen. Die Handhabe 30 kann eine erste nach links gerichtete Ausrichtung V einnehmen, wie in Figur 3 dargestellt. Die Handhabe 30 kann von der ersten Ausrichtung V zu einer zweiten nach rechts gerichteten Ausrichtung VI, die in Figur 4 dargestellt ist, wechseln. Hierzu muss jedoch der Beschlag 1 zumindest teilweise demontiert werden. In einem montierten betriebsfertigen Zustand des Beschlags 1 kann die Handhabe 30 jeweils nur zwischen einer Ruheposition I, wie in Figur 3 für die erste Ausrichtung und in Figur 4 für die zweite Ausrichtung mit durchgezogenen Linien dargestellt, und einer Betätigungsposition II, wie in Figur 3 für die erste Ausrichtung und in Figur 4 für die zweite Ausrichtung mit gestrichelten Linien dargestellt, bewegt werden. Die im montierten betriebsfertigen Zustand einnehmbaren Positionen der Handhabe 30 werden als Betriebspositionen bezeichnet. Ein Betriebswinkel BW ist als der Winkel zwischen der Ruheposition der Handhabe und der Betätigungsposition der Handhabe definiert. Beispielsweise kann der Betriebswinkel 45° betragen. In der Figur 5 ist eine Montageposition III der Handhabe 30 dargestellt, die in einem montierten Zustand des Beschlags 1 nicht einnehmbar ist. Die Montageposition III wird sowohl während einer ersten Montage des Beschlags 1 als auch während eines Wechsels der Ausrichtung der Handhabe 30 eingenommen.

In Figur 6 sind Teile eines Beschlagskörpers 2 in einer Explosionsansicht dargestellt. Der Beschlagskörper 2 ist mit einer Vorderseite 101, einer Rückseite 102 und Seitenflächen 103, 104, 105, 106 ausgebildet, wie in den Figuren 1 und 2 dargestellt. Der Beschlagskörper 2 weist einen Träger 10 auf. Der Trägerkörper ist mit einer Frontseite 111, einer Hinterseite 112 und Seiten 113, 114, 115, 116 ausgebildet. Der Träger 10 ist monolithisch aus einem Metall ausgebildet. Der Träger 10 weist einen Trägerkörper 19 und ein Lagerelement 11 auf. Das Lagerelement 11 ragt nach vorne von dem Trägerkörper 19 ab. Das Lagerelement 11 dient zur Lagerung der Handhabe 30. Hierbei ist das Lagerelement in der Handhabe 30 aufgenommen. Zwischen dem Lagerelement 11 und der Handhabe 30 ist eine Lagerhülse 33 vorgesehen, die zur haptisch angenehmen Betätigung der Handhabe 30 und zur Verschleißreduzierung der Handhabe 30 und des Lagerelementes 11 dient.

Auf der Frontseite 111 ist der Trägerkörper 19 von einer Blende 9 abgedeckt. Die Blende 9 setzt sich aus Blendenelementen 3, 4, 5 und einem weiteren, in Figur 1 dargestellten Blendenelement 49, das im Blendenelement 5 eingesetzt ist, zusammen. Auf der Hinterseite 112 schließen sich an den Träger Abdeckelemente 6, 7 an. Die Blendenelemente 3, 4, 5, 49 und die Abdeckelemente 6, 7 sind jeweils separat voneinander ausgebildet.

Wie in Figur 1 und 2 dargestellt, bilden zumindest die Blendenelement 3, 4 eine ebene, vorsprungsfreie Oberfläche. Nur um die Handhabe 30 herum kann die Blende 9 eine leichte Erhebung aufweisen, wie in Figur 7 dargestellt.

Der Beschlag 1 ist als ein elektromechanischer Beschlag 1 ausgeführt. Hierzu weist der Beschlag 1 einen Antrieb 22, der als ein elektrischer Motor ausgebildet ist, auf. Über eine Spindel 23 bewegt der Antrieb 22 ein Kupplungselement 24, das in einem Einbauelement 20 geführt ist, wie in den Figuren 7 und 8 dargestellt. Das Kupplungselement 24 kann in eine eingekuppelte Position X, die in Figur 7 dargestellt ist, bewegt werden. In der eingekuppelten Position X greift das Kupplungselement 24 in eine Öffnung 73 eines Gegenkupplungselements 25 des Beschlagskörpers 2 ein. Hierbei umgibt das Gegenkupplungselement 25 umfänglich das Kupplungselement 24.

Das Einbauelement 20 und die Handhabe 30 sind drehfest miteinander verbunden, insbesondere verzahnt, wie in den Figuren 9 und 10 dargestellt. Dadurch dass das Kupplungselement 24 in dem Einbauelement 20 geführt ist, bewegt sich das Kupplungselement 24 bei einer Drehung der Handhabe 30 von einer Ruheposition I in eine Betätigungsposition II mit der Handhabe 30 mit. Somit überträgt sich ein Drehmoment von der Handhabe 30 auf das Kupplungselement 24. Greift das Kupplungselement 24 in das Gegenkupplungselement 25 ein, so kann das Drehmoment auf das Gegenkupplungselement 25 und auf das mit dem Gegenkupplungselement 25 drehfest verbundenen Übertragungselement 26 übertragen werden. Somit kann bei einer Betätigung der Handhabe 30 das Drehmoment auf das Schloss wirken.

Wie in Figur 18 dargestellt, ist ein Spiel zwischen dem Kupplungselement 24 und dem Gegenkupplungselement 25 vorgesehen. Daher kann es sein, dass der Benutzer zunächst die Handhabe 30 bewegen muss, bevor in der eingekuppelten Position X das Kupplungselement 24 ein Drehmoment auf das Gegenkupplungselement 25 überträgt.

In einer ausgekuppelten Position XI, die in Figur 8 dargestellt ist, befindet sich das Kupplungselement 24 außer Eingriff mit dem Gegenkupplungselement 25. Auch in der ausgekuppelten Position XI kann die Handhabe 30 betätigt werden. Das Kupplungselement 24 dreht sich auch in der ausgekuppelten Position XI mit der Handhabe 30 mit. Allerdings kann ein Drehmoment in der ausgekuppelten Position XI nicht auf das Gegenkupplungselement 25 übertragen werden. Somit bleibt eine Bewegung der Handhabe 30 wirkungslos auf das Schloss.

In der Figur 8 gestrichelt ist eine Zwischenposition XII des Kupplungselements 24 dargestellt, in der sich das Kupplungselement 24 befindet, wenn der Antrieb 22 versucht, das Kupplungselement 24 in die eingekuppelte Position X zu bewegen, jedoch auf aufgrund einer bereits erfolgten Drehung des Kupplungselementes 24 nicht in das Gegenkupplungselement 25 eingreifen kann, sondern an das Gegenkupplungselement 25 stößt.

Damit der Beschlagskörper 2 möglichst flach ausgeführt ist, sind der Antrieb 22 und ein in Figur 23 dargestelltes Batteriefach 34 in der Handhabe 30 aufgenommen. Das Batteriefach 34 dient dazu, in einem betriebsfertigen Zustand des Beschlags 1 Energiespeicher 57, insbesondere Batterien oder Akkumulatoren, aufzunehmen, mit dessen Hilfe dem Antrieb 22 elektrische Leistung zugeführt werden kann. Ebenfalls befindet sich das Kupplungselement 24 zumindest teilweise in der Handhabe 30, wie in den Figuren 7 und 8 dargestellt. Die Handhabe 30 ist hierzu hohl ausgeführt. Insbesondere befinden sich das Kupplungselement 24, das Gegenkupplungselement 25, das Übertragungselement 26 und die Handhabe 30 auf einer gemeinsamen Achse 120.

Der Antrieb 22, eine Motortasche 21 für den Antrieb 22 und das Kupplungselement 24 sind in dem Einbauelement 20 aufgenommen, wie in den Figuren 7 bis 10 dargestellt. Das Einbauelement 20 ist in dem hohlen Lagerelement 11 drehbar gelagert. Hierbei überragt das Einbauelement 20 das Lagerelement 11 nach vorne, wie in Figur 15 dargestellt, so dass Formschlussmittel 96 des Einbauelementes 20 einen Formschluss mit Formschlussmitteln 58 der Handhabe 30 eingehen können, wie in den Figuren 9 und 10 dargestellt. Das Einbauelement 20 ist hierbei ebenfalls teilweise in der hohlen Handhabe 30 angeordnet. Ebenfalls weist das Einbauelement selber eine Durchgangsöffnung 118 zur Lagerung der Motortasche 21 mit dem Antrieb 22 und zur Führung des Kupplungselementes 24 auf, wie in den Figuren 7, 11 und 22 dargestellt. Dabei ist die Durchgangsöffnung 118 jeweils abschnittsweise der Motortasche 21 bzw. dem Kupplungselement 24 angepasst.

Das Gegenkupplungselement 25 ist unmittelbar in einer Gegenkupplungselementaufnahme 63 des Trägers 10 für das Gegenkupplungselement 25 aufgenommen.

Damit der Antrieb 22 das Kupplungselement 24 in die eingekuppelte Position X bewegt, muss zuvor ein berechtigter Benutzer authentifiziert worden sein. Hierzu weist der Beschlag 1 eine Sende- und Empfangseinheit auf, mit der ein Authentifizierungscode kabellos empfangen werden kann. Die Sende- und Empfangseinheit kann eine Antenne 51, die in Figur 23 schematisch dargestellt ist, aufweisen. Der Authentifizierungscode kann aus einem externen tragbaren Authentifizierungs-Geber an die Sende- und Empfangseinheit übertragen werden. Eine Kontrolleinheit 56, die auf einer Leiterkarte 50 angeordnet ist, überprüft den Authentifizierungs-Code und vergleicht diesen mit einem Vergleichscode oder einer Vorgabe. Die Kontrolleinheit 56 ist in Figur 23 von der Platine 68 verdeckt und daher nur gestrichelt dargestellt. Stimmen der Authentifizierungs-Code und der Vergleichscode überein oder entspricht der Authentifizierungs-Code der Vorgabe, so lässt die Kontrolleinheit 56 den Antrieb 22 das Kupplungselement 24 in Richtung der eingekuppelten Position X bewegen. Die Kontrolleinheit steuert und/oder regelt den Antrieb 22.

Die Antenne 51 ist auf einer Platine 68 angeordnet. Wie in den Figuren 15 und 17 dargestellt, ist die Platine mit der Antenne 51 innerhalb des Trägers 10 angeordnet. Hierdurch kann ebenfalls ein besonders flacher Beschlag 1 erreicht werden.

Wie in den Figuren 1 und 2 dargestellt, ist der der Träger 10 an drei Seitenflächen 103, 104, 105 sichtbar. Somit kann Material für die Blende 9 eingespart werden. Insbesondere sind drei Seiten 113, 114, 115 des Trägers 10 vollständig sichtbar. Der Träger 10 schließt sich an den sichtbaren Seitenflächen 103, 104, 105 unmittelbar an die Blende 9 an. Die Blende 9 schließt an den sichtbaren Seiten 113, 114, 115 bündig mit dem Träger 10 ab. Somit ist der Träger 10 an der Vorderseite 101 unsichtbar und muss an der Frontseite 111 nicht aus ästhetischen Gründen oberflächenbehandelt werden.

An einer unteren Seitenfläche 106 ist die untere Seite 116 des Trägers 10 vollständig bedeckt. Die untere Seitenfläche 106 ist gerundet ausgeführt.

Ein oberes erstes Blendenelement 3 und ein unteres zweites Blendenelement 4 sind über einen Form- und/oder Kraftschluss an dem Träger 10 befestigt. Hierbei erfolgt der Form- und/oder Kraftschluss innerhalb des Trägers 10. Hierdurch kann auf im eingebauten Zustand des Beschlags 1 sichtbare Madenschrauben zur Befestigung der Blendenelemente 3, 4 verzichtet werden.

Das erste Blendenelement 3 ist als eine ebene Platte, von der Form- und/oder Kraftschlussmittel 8 rückwärtig abragen, ausgebildet, wie in den Figuren 6 und 16 dargestellt. Das zweite Blendenelement 4 ist als eine nur in an einem Ende gebogenen Platte ausgeführt, von dem Form- und/oder Kraftschlussmittel 8 rückwärtig abragen, ausgeführt.

Das zweite Blendenelement 4 ist aus Metall ausgeführt. Bei der Herstellung muss das zweite Blendenelement 4 nur gebogen und nicht tiefgezogen werden.

Danach können die Form- und/oder Kraftschlussmittel 8 aufgeschweißt werden. Hierdurch ist eine besonders preisgünstige Herstellung möglich.

Das erste Blendenelement 3 überdeckt die Antenne 51. Damit Signale die Antenne 51 gut erreichen können, ist das erste Blendenelement 3 aus einem Kunststoff hergestellt. Das erste Blendenelement 3 wird in den Träger 10 eingeclipst. Hierzu weist der Träger 10 entsprechende Aufnahmen 97, wie in Figur 16 dargestellt, auf. Die Verbindung zwischen dem ersten Blendenelement 3 und dem Träger 10 ist nur von der Hinterseite 112 des Trägers 10 lösbar. Hierdurch kann das erste Blendenelement 3 nicht von einem unberechtigten Benutzer entfernt werden.

Ebenfalls zur Reduktion einer elektromagnetischen Dämpfung ist das erste Abdeckelement 6, das die Antenne 51 überdeckt, aus Kunststoff hergestellt. Das erste Abdeckelement 6, ist auf die Hinterseite 112 aufgeklebt. Das erste Abdeckelement 6 überragt die Hinterseite 112 des Trägers 10. Hierdurch kann eine elektrisch leitende Verbindung zwischen dem Träger 10 und einer metallischen Gebäudetür im Bereich der Antenne 51 vermieden werden.

Damit im Träger 10 keine elektrisch leitenden Strecken um die Antenne 51 vorhanden sind, weist der Träger 10 im Bereich der Antenne 51 eine als eine Durchgangsöffnung ausgestaltete Elektronikaufnahme 13 auf. Die Elektronikaufnahme 13 dient als Aufnahme für die Platine 68 und die Leiterkarte 50. Zudem weist der Träger 10 einen Spalt 84 auf, durch den eine elektrische leitende Verbindung um die Antenne 51 unterbrochen ist, wie in den Figuren 6, 15 und 16 dargestellt.

Die Platine 68 mit der Antenne 51 ist elektrisch isoliert von dem Träger 10 ausgebildet. Die Antenne 51 ist nur über die Leiterkarte 50 an dem Träger 10 befestigt, wie in den Figur 15 und 17 dargestellt. Die Leiterkarte 50 und die Antenne 51 sind über elektrisch leitende Verbindungen miteinander verbunden.

Neben der Antenne 51 zum Empfang des Authentifizierungs-Codes weist die Platine 68 ein nicht dargestelltes Antennenelement zum Empfang des Vergleichcodes oder der Vorgabe auf. Über das Antennenelement werden Signale mit einer höheren Frequenz als mit der Antenne 51 empfangen.

Das zweite Abdeckelement 7 ist reversibel lösbar an dem Träger 10 befestigt, insbesondere verschraubt. Hierdurch ist ein zerstörungsfreier Zugang zu den hinter dem zweiten Abdeckelement 7 liegenden Elementen 40, 41, 42, 20, 25, 43 möglich. Es können dafür Ausnehmungen an dem Abdeckelement 7 und dem Träger 10 vorgesehen sein, welche Befestigungsmittel wie Schrauben zur lösbaren Anbringung des Abdeckelementes 7 an dem Träger 10 aufnehmen können.

Das erste und das zweite Blendenelement 3, 4 umschließen die Handhabe 30 weniger als hälftig, so dass das erste und das zweite Blendenelement 3, 4 von dem Beschlagskörper 2 entfernt werden können, ohne dass die Handhabe 30 demontiert werden muss.

Das zweite Blendenelement 4 ist über einen Form- und Kraftschluss an dem Träger 10 befestigt, der durch vertikales, nach unten gerichtetes Verschieben lösbar ist. Hierzu sind in Aufnahmen 99 des Trägers 10, die in den Figuren 6 und 25 dargestellt sind, Federscheiben 27, die in den Figuren 6 und 16 dargestellt sind, eingelegt, in die die Form- und/oder Kraftschlussmittel 8 des zweiten Blendenelementes 4 eingreifen können. Hierzu sind die Form- und/oder Kraftschlussmittel 8 des zweiten Blendenelementes 4 als mit einem Pilzkopf versehene Stifte ausgebildet. Die Federscheiben 27 sind in einem unteren Bereich für die Pilzköpfe passierbar. In einem oberen Bereich der Federscheiben 27 sind die Pilzköpfe nach vorne formschlüssig gehalten, während die Federscheiben 27 die Pilzköpfe derart klemmen, dass das zweite Blendenelement 4 gehalten ist. Wird die Klemmkraft durch einen Benutzer überwunden, so kann der Benutzer das zweite Blendenelement 4 nach unten verschieben und danach abnehmen.

Der Träger 10 weist im Bereich des zweiten Blendenelementes 4 Türbefestigungsaufnahmen 14, 15, wie in Figur 25 dargestellt, auf. Somit sind nach einer Demontage des zweiten Blendenelementes 4 die Befestigungselemente 60 zugänglich. So kann es für eine einfache Montage oder Demontage wünschenswert sein, dass die Befestigungselemente 60 nur durch Verschieben und Abnehmen des zweiten Blendenelementes 4 erreichbar sind. Dieses gilt z. B. für an Innenseiten von Gebäudetüren angeordnete Beschläge. Ebenfalls kann dieses für an Außenseiten von Gebäudetüren angeordnete Beschläge 1 gelten, sofern die Befestigungselemente 60 nicht von der Vorderseite 111 im eingebauten Zustand lösbar sind. Beispielsweise können die Befestigungselemente 60 nur von der Hinterseite 112 des Trägers 10 lösbar sein. So ist es auch denkbar, einen Notschließzylinder (nicht dargestellt) hinter dem zweiten Blendenelement 4 vorzusehen.

Alternativ soll aus Manipulationsschutzgründen genau der einfache Zugang zu den Befestigungselementen 60 verhindert werden. Hierzu kann ein Sicherungselement (nicht dargestellt) unter den Form- und/oder Kraftschlussmitteln 8 des zweiten Blendenelementes 4 angeordnet sein und ein Verschieben des zweiten Blendenelementes 4 durch einen Formschluss verhindern. Alternativ oder zusätzlich kann in dem zweiten Blendenelement 4 eine Öffnung 98 für einen Schließzylinder ausgebildet sein, wie in Figur 15 dargestellt. Der Schließzylinder (nicht dargestellt) kann in einem eingebauten Zustand des Beschlags 1 durch die Öffnung ragen und ein Verschieben des zweiten Blendenelementes 4 nach unten verhindern.

Abgesehen von einer möglichen Öffnung 98 für den Schließzylinder weisen das erste und das zweite Blendenelement 3, 4 eine durchgehende Oberfläche auf.

Der Träger 10 weist eine Schließzylinderaufnahme 12 auf, wie in den Figuren 6 und 25 dargestellt. Die als Durchgangsöffnung ausgestaltete Schließzylinderaufnahme 12 ist derart dimensioniert, dass ein Schließzylinder in verschiedenen Abständen zu der Handhabe 30 durchgesteckt werden können. Der Notschließzylinder kann vollständig hinter dem zweiten Blendenelement 4 verborgen sein. Andernfalls kann der Schließzylinder durch das zweite Blendenelement 4 ragen, wobei die Öffnung 98 des zweiten Blendenelementes 4 der Größe des Schließzylinders angepasst ist. Für verschiedenen Abständen von Schließzylindern zur Handhabe 30 müssen zweite Blendenelemente 4 mit entsprechenden Öffnungen 98 vorgehalten werden. Der übrigen Beschlag 1 muss jedoch nicht an die verschiedenen Abstände eines Schließzylinders zur Handhabe 30 angepasst sein.

Sind verschiedene Abstände der Befestigungselemente 60 untereinander oder/und zur Handhabe 30 denkbar, so kann die entsprechende Türbefestigungsaufnahme 14, 15 derart ausgestaltet sein, dass die Befestigungselemente 60 variabel platzierbar sind. So sind die Türbefestigungsaufnahmen 14 als jeweils ein Langloch ausgestaltet, wie in Figur 25 dargestellt.

Das erste Blendenelement 3 und das erste Abdeckelement 6 bilden ein schützendes nach unten offenes Gehäuse um die Platine 68. Wie in Figur 25 dargestellt, ist das Gehäuse nach unten offen, so dass eine Luftzirkulation erreicht wird. Wie in Figur 6 und 16 dargestellt, weist das erste Blendenelement 3 ein abgewinkeltes Schutzmittel 74 auf, das in dem Spalt 84 angeordnet ist. Der Spalt 84 ist von außen nach innen ansteigend ausgebildet.

In Figur 23 sind elektrische Leiter 37, 38, 91, 92 dargestellt. Die ersten elektrischen Leiter 37, 38 sind in der Handhabe 30 angeordnet und dazu ausgebildet, elektrischen Strom von zwei Polen des Energiespeichers 57 zu transportieren. Die ersten elektrischen Leiter 37, 38 führen durch die Handhabe 30 von dem Batteriefach 34 zu der Leiterkarte 50. Weiter führen von der Leiterkarte 50 zweite elektrische Leiter 91, 92 zu dem Antrieb 22. Die ersten elektrischen Leiter 37, 38 versorgen die Leiterkarte 50 mit elektrischen Strom. Über die ersten und zweiten elektrischen Leiter 37, 38, 91, 92 wird der Antrieb 22 mit elektrischem Strom versorgt. Hierbei erhält der Antrieb 22 elektrischen Strom nur über die Leiterkarte 50. Sämtliche beschriebenen elektrischen Leiter 37, 38, 91, 92 sind innerhalb der Handhabe 30 und innerhalb des Beschlagskörpers 2 angeordnet.

Die ersten und zweiten elektrischen Leiter 37, 38, 91, 92 sind innerhalb des Verbindungsstücks 32 miteinander mechanisch verbunden, wobei die elektrischen Leiter 37, 38, 91, 92 voneinander isoliert sind. Dieses gilt insbesondere für den Bereich, in dem auch das Einbauelement 20 angeordnet ist.

Das Einbauelement 20 lagert die ersten und zweiten elektrischen Leiter 37, 38, 91, 92. Hierzu weist das Einbauelement 20 einen Begrenzungsbereich 95 auf. Der Begrenzungsbereich 95 ist als ein glatter Abschnitt einer Zylindermantelfläche ausgeführt. Der Begrenzungsbereich 95 ist derart ausgebildet, dass die elektrischen Leiter 37, 38, 91, 92 in jeder Betriebsposition der Handhabe an dem Begrenzungsbereich 95 anliegen, wie in den Figuren 9 und 10 dargestellt. Dieses gilt sowohl für die erste als auch für die zweite Ausrichtung V, VI.

Um den Begrenzungsbereich 95 teilweise auszubilden, sind die Formschlussmittel 96 nicht um den gesamten Umfang des Einbauelements 20 ausgebildet, wie in den Figuren 9, 10 und 22 dargestellt. Ebenfalls sind die Formschlussmittel 58 unterbrochen, wie in den Figuren 9, 10 und 22 dargestellt, um einen Bereich zur Führung der elektrischen Leiter 37, 38, 91, 92 zu bilden. Die Formschlussmittel 58 sind zweifach unterbrochen, so dass sowohl für die erste als auch für die zweite Ausrichtung V, VI der Handhabe 30 ein Bereich zur Führung der elektrischen Leiter 37, 38, 91, 92 ergibt.

In dem Bereich des Lagerelements 11 sind die elektrischen Leiter 37, 38, 91, 92 verdrehfest angeordnet. Hierzu ist eine Führung 93 vorgesehen, die seitlich aus einem Durchlass 94 des Lagerelements gebildet ist, der in den Figuren 9, 10 und 26 dargestellt ist. Oben ist die Führung 93 durch die Lagerhülse 33 begrenzt. Nach unten schließt der Begrenzungsbereich 95 die Führung 93 ab, wie in den Figuren 9 und 10 dargestellt.

Das Batteriefach 34 ist in dem Griffstück 31 angeordnet. Hierbei können die Energiespeicher 57 durch Entfernen eines Deckels 25 ausgetauscht werden. Der Deckel 35 kann nur über ein Spezialwerkzeug öffenbar sein. Das Batteriefach 34 endet vor dem Deckel 35. Das Batteriefach 34 ist derart dimensioniert, dass der Energiespeicher 57 über das Batteriefach 34 hinaus in den Deckel 35 ragt. Dabei ist der Deckel 35 zur elektrischen Leitung des elektrischen Stroms von zumindest einem Energiespeicher 57 vorgesehen.

Der Deckel 35 ist dem Umfang des Energiespeichers 57 derart angepasst, so dass ein sicherer Halt des Energiespeichers 57 und eine sichere elektrische Kontaktierung an dem Deckel 35 möglich sind. Hierbei sind ein flächiger Vorsprung in dem Deckel 35 und ein Umfang des Deckels 35 derart aneinander angepasst, dass der Energiespeicher 57 auch bei einer zu einer Achse des Griffstücks 31 radialen Bewegung des Energiespeichers 57, einen Pol des Energiespeichers 57 kontaktiert. Somit kann der Energiespeicher 57 auch bei einer Rüttelbewegung an einem flächigen Vorsprung des Deckels 35 anliegen. Insbesondere ist der Deckel 35 mit dem Minuspol des Energiespeichers 57 elektrisch verbunden.

Innerhalb der Handhabe 30 ist ein elektrischer Leiter 36, insbesondere ein Metallstreifen 36 vorgesehen. Dieser ist im Inneren des Griffstücks 31 der Handhabe 30 angeordnet, und leitet den elektrischen Strom von dem Deckel 35 an dem Batteriefach 34 vorbei. Um eine stabile Kontaktierung zu dem Deckel 35 zu gewährleisten, ist der elektrische Leiter 36 federbelastet ausgeführt und liegt insbesondere federnd an dem Deckel 35 an. Dabei ist der elektrische Leiter 36, insbesondere der Metallstreifen 36, derart ausgebildet, dass bei einem Einführen des Deckels 35 in das Griffstück 31 der elektrische Leiter 36 sich zunehmend elastisch verbiegt.

Ferner ist ein Federelement 59 in dem Batteriefach 34 angeordnet, welches eine mechanische Kraft zur Fixierung auf den Energiespeicher 57 ausübt und den Energiespeicher 57 insbesondere gegen den Deckel 35 drückt. Hierbei ist ein Absatz in dem Griffstück 31 vorgesehen, gegen den das Batteriefach 34 anliegt.

In den Figuren 11 bis 14 sind Rückansichten des Beschlags 1 aus den Figuren 3 und 4 dargestellt, wobei die Figuren 11 und 12 einer ersten Ausrichtung V der Handhabe 30 und die Figuren 13 und 14 einer zweiten Ausrichtung VI der Handhabe 30 entsprechen. Hierbei sind jeweils das Übertragungselement 26, das Gegenkupplungselement 25 und das Abdeckelement 7 nicht dargestellt, so dass der Beschlags 1 teilweise geöffnet dargestellt ist.

Wie in den Figuren 11 bis 14 dargestellt, weist der Beschlagskörper 2 eine Feder 40 auf. Die Feder 40 dient dazu, die Handhabe 30 in die Ruheposition I zu bewegen. Die Feder 40 ist über einen Hebel 42 mittelbar mit der Handhabe 30 verbunden. Hierdurch kann ein genügend hohes Drehmoment auf die Handhabe 30 aufgebracht werden. Die Feder 40 ist als Druckfeder ausgestaltet. Der Hebel 42 ist über einen Fortsatz mit der Handhabe 30 verbunden. Hierbei entspricht der Fortsatz einem Anschlagelement 43. Das Anschlagelement 43 ist Teil des monolithisch ausgebildeten Einbauelements 20 und somit drehfest und reversibel lösbar mit der Handhabe 30 verbunden.

Der Hebel 42 ist in dem Anschlagelement 43 eingelegt und damit drehbar gelagert. Hierbei ist der Hebel 42 bei der ersten Ausrichtung V der Handhabe 30 in einer ersten Lagerstelle 64 des Anschlagelements 43 und bei der zweiten Ausrichtung VI der Handhabe 30 in einer zweiten Lagerstelle 65 des Anschlagelements 43 gelagert, wie in den Figuren 11 bis 14 dargestellt.

Ein anderes Ende des Hebels 42 ist über einen Federschlitten 41 mit der Feder 40 verbunden, insbesondere eingeclipst. Der Hebel 42 ist hierbei in dem Federschlitten 41 drehbar gelagert.

Die Feder 40 ist in einer ersten Federaufnahme 82 bei der ersten Ausrichtung V der Handhabe 30 gelagert, wie in den Figuren 11 und 12 dargestellt. Entsprechend ist die Feder 40 in einer zweiten Federaufnahme 83 bei der zweiten Ausrichtung der Handhabe 30 gelagert, wie in den Figuren 13 und 14 dargestellt.

Durch einen Durchmesser d der Feder 40 ist die Dicke des Beschlagkörpers 2 vorgegeben. Somit entspricht die Dicke die Federaufnahme 82, 83 und die Dicke der Blende 9 der Dicke des Beschlagkörpers 2, wie in Figur 17 dargestellt.

Die jeweilige Federaufnahme 82, 83 umgibt die Feder 40. Die Federaufnahme 82, 83 wirkt des Weiteren zur Führung des Federschlittens 41. Während einer Kompression oder einer Dekompression der Feder 40 wird der Hebel 42 über den Federschlitten 41 an der Federaufnahme 82, 83 geführt, wobei der Federschlitten 41 an der Federaufnahme 82, 83 entlanggleitet. Hierdurch wird eine Bewegung des Hebels 42 vorgegeben.

Der Hebel 41 ist derart mit der Feder 40 und dem Anschlagelement 43 verbunden, dass während einer Bewegung von der Betätigungsposition II in die Ruheposition I ein Winkel HF zwischen der Feder 40 und dem Hebel 41 und ein Winkel HA zwischen dem Hebel 41 und dem Anschlagelement 43 sich derart verringern, dass das durch die Feder 40, den Hebel 41 und das Anschlagelement 43 auf die Handhabe 30 wirkende Drehmoment in der Ruheposition I größer ist als in der Betätigungsposition II. Hierdurch kann die Handhabe 30 besonders wirkungsvoll in Ruheposition I gehalten sein. Ferner wird hierdurch die während der Bewegung der Handhabe 30 von der Betätigungsposition II in die Ruheposition I sich verringernde Federkraft der Feder 40 überkompensiert.

Bevorzugt liegen die sich verringernden Winkel HF und HA während einer Bewegung von der Betätigungsposition II in die Ruheposition I zwischen 180° und 90°. Der Winkel HA wird während einer Bewegung von der Betätigungsposition II in die Ruheposition I auf weniger als 90° verringert. Hierdurch ergibt sich ein wellenförmiger Momentenverlauf für das durch die Feder 40, den Hebel 41 und das Anschlagelement 43 auf die Handhabe 30 wirkende Drehmoment.

Ein erster Teil 48 der Federaufnahmen 82, 83 in dem Träger 10 ausgebildet. Im montierten Zustand des Beschlags 1 ist der erste Teil 48 der Federaufnahme 82, 83 durch das Abdeckelement 7 abgedeckt, wodurch das Abdeckelement 7 einen zweiten Teil 62 der jeweiligen Federaufnahme 82, 83 bildet. Die Federaufnahmen 82, 83 sind durch eine Längsteilung geteilt. Hierdurch ist der erste Teil 48 der Federaufnahmen 82, 83 derart offen ausgestaltet, dass die Feder 40 einfach montiert, demontiert oder von einer Federaufnahme 82, 83 in die andere Federaufnahme 82, 83 umgelagert werden kann.

Der Träger weist einen ersten Anschlag 46 und einen zweiten Anschlag 47 auf. Die Anschläge 46, 47 dienen zur Begrenzung einer Bewegung der Handhabe 30 im montierten Zustand. Bei der ersten Ausrichtung V der Handhabe 30 liegt das Anschlagelement 43 in der Ruheposition I an dem zweiten Anschlag 47 und in der Betätigungsposition II an dem ersten Anschlag 46 an, wie in den Figuren 11 und 12 dargestellt. Bei der zweiten Ausrichtung VI der Handhabe 30 liegt das Anschlagelement 43 in der Ruheposition I an dem ersten Anschlag 46 und in der Betätigungsposition II an dem zweiten Anschlag 47 an, wie in den Figuren 13 und 14 dargestellt. Somit begrenzen dieselben Anschläge 46, 47 die Bewegung der Feder 40 sowohl in der ersten als auch in der zweiten Ausrichtung V, VI der Handhabe 30. Die Anschläge 46, 47 sind symmetrisch zu einer Längsebene LE des Beschlags 1.

Ein Anschlagwinkel AW ist durch die Lage des Anschlagelementes 43 in der Ruheposition I bei der ersten Ausrichtung V und durch die Lage des Anschlagelementes 43 in der Ruheposition I bei der zweiten Ausrichtung VI, wie in Figur 11 dargestellt, gegeben. Der Anschlagwinkel AW entspricht dem Betriebswinkel BW.

Die Handhabe 30 ist mit dem Anschlagelement 43 reversibel lösbar verbunden. Hierzu weist das Einbauelement 20 auf dem Außenumfang des Einbauelements 20 eine Verzahnung auf, die in eine Verzahnung auf einer Innenseite 81 der Handhabe 30 eingreift, wie in den Figuren 9 und 10 dargestellt.

Bezüglich des Trägers 10 ist das Anschlagelement 43 in der Ruhelage I bei der ersten Ausrichtung V um den Anschlagwinkel AW versetzt gegenüber der Ruhelage I bei der zweiten Ausrichtung VI angeordnet. Dadurch, dass sich die Handhabe 30 bei einem Wechsel von einer Ausrichtung V, VI zu der anderen Ausrichtung V, VI um 180° dreht, ergibt sich ein Versatzwinkel VW von 180°-AW, mit dem das Anschlagelement 43 bezüglich der Handhabe 30 bei einem Wechsel von der ersten Ausrichtung V zu der zweiten Ausrichtung VI neu anzuordnen ist. Damit ein derartiger Versatz möglich ist, ist ein Winkel zwischen den Zähnen der Verzahnung ZW mit einem ganzzahligen Teiler des Versatzwinkels VW gewählt worden, wie in den Figuren 9 und 10 dargestellt. Hierbei beträgt der Teiler beispielhaft 6.

Dadurch, dass das mit dem Anschlagelement 43 ausgeführte Einbauelement 20 das Kupplungselement 24 führt, ist dieses bei einer ersten Ausrichtung V der Handhabe 30 gegenüber einer zweiten Ausrichtung VI der Handhabe 30 in der Ruheposition I ebenfalls um den Anschlagwinkel AW versetzt, wie sich durch einen Vergleich der Figuren 11 und 13 ergibt. Entsprechend ist das Gegenkupplungselement 25 bei der ersten Ausrichtung V der Handhabe 30 gegenüber der zweiten Ausrichtung VI der Handhabe 30 ebenfalls um den Anschlagwinkel AW versetzt, in den Träger 10 eingesetzt. Die Gegenkupplungsaufnahme 63 ist im Träger 10 beispielhaft derart ausgestaltet, dass das Gegenkupplungselement 25 frei drehbar ist.

Das Übertragungselement 26 ist mit dem Gegenkupplungselement 25 reversibel lösbar verbunden. Das Übertragungselement 26 behält sowohl bei der ersten Ausrichtung V als auch bei der zweiten Ausrichtung VI der Handhabe 30 seine Ausrichtung, so dass das Übertragungselement 26 in die Nuss des Schlosses eingeführt werden kann. Das Gegenkupplungselement 25 ist in das Übertragungselement 26 in mindestens zwei Positionen einsetzbar, so dass das Gegenkupplungselement 25 bei einem Wechsel der Ausrichtung V, VI verdrehbar ist, das Übertragungselement 26 hingegen seine Ausrichtung behält. Hierzu ist das Gegenkupplungselement 25 um den Anschlagwinkel AW versetzt in das Übertragungselement 26 einsetzbar.

Wie in Figur 18 dargestellt, sind das Gegenkupplungselement 25 und das Übertragungselement 26 miteinander verzahnt. Hierbei ist als Winkel zwischen zwei Zähnen der Verzahnung ÜZ ein ganzzahliger Teiler des Anschlagwinkels AW gewählt worden. Hierbei beträgt der Teiler beispielhaft 2.

Das Anschlagelement 43 ist zwischen der Hinterseite 112 des Trägers 10 und dem zweiten Abdeckelement 7 angeordnet. Damit ist das Anschlagelement 43 in einem eingebauten Zustand des Beschlags 1 für einen unberechtigten Benutzer unzugänglich angeordnet. Vielmehr muss zunächst der Beschlag 1 von der Gebäudetür demontiert werden, bevor das Anschlagelement 43 zugänglich ist. Dadurch, dass das Anschlagelement 43 eine Bewegung der Handhabe 30 durch Anliegen an den Anschlägen 46, 47 auf die Betriebspositionen begrenzt, kann im eingebauten Zustand des Beschlags 1 die Handhabe 30 nicht in die Montageposition III überführt werden. Erst wenn der Beschlag 1 von der Gebäudetür demontiert und das zweite Abdeckelement 7 von dem Träger 10 gelöst ist, ist das Anschlagelement 43 zugänglich.

Das Anschlagelement 43 wird entfernt, indem das Einbauelement 20 aus dem Träger 10 herausgezogen wird. Danach kann die Handhabe 30 die Montageposition III einnehmen.

In der Montageposition III ist die Handhabe 30 axial, d. h. nach vorne, entlang dem Lagerelement 11 beweglich. Somit kann die Handhabe 30 von dem Beschlagskörper 2 demontiert werden. In den Betriebspositionen hingegen ist die Handhabe 30 an dem Lagerelement 11 abziehfest-drehbar gehalten. Somit ist eine Demontage der Handhabe 30 in den Betriebspositionen verhindert. Hierzu weist die Handhabe 30 ein erstes Verbindungselement 39 und das Lagerelement 11 ein zweites Verbindungselement 18 auf. In den Figuren 20 und 21 sind die Verbindungselemente 18, 39 dargestellt, wobei in Figur 21 eine Ruheposition I als eine Betriebsposition und in Figur 20 die Montageposition III dargestellt ist.

Die Verbindungselemente 18, 39 sind jeweils als Vorsprünge ausgeführt. Wie in Figur 21 dargestellt, liegt in den Betriebspositionen das erste Verbindungselement 39 durch die Lagerhülse 33 getrennt hinter dem zweiten Verbindungselement 18, so dass das erste Verbindungselement 39 durch einen Formschluss mit dem zweiten Verbindungselement 18 verhindert, dass die Handhabe 30 von dem Lagerelement 11 abgezogen werden kann.

In der Montageposition III hingegen sind die Verbindungselement 18, 39 überlappungsfrei versetzt, wie in Figur 20 dargestellt. Hierdurch wird ein Abziehen der Handhabe 30 ermöglicht.

Das erste Verbindungselement 39 ist auf der Innenseite 81 der Handhabe 30 ausgebildet, wie in den Figuren 20 bis 22 dargestellt. Das zweite Verbindungselement 18 ist auf der Außenseite des Lagerelementes 11 ausgebildet, wie in den Figuren 6, 21 und 26 dargestellt. Somit findet die abziehfeste-drehbare Verbindung der Handhabe 30 mit dem Lagerelement 11 innerhalb der Handhabe 30 statt. Dadurch, dass die Handhabe 30 sowohl über das Einbauelement 20 mit dem Kupplungselement 24 drehfest als auch an dem Lagerelement 11 abziehfest-drehbar innerhalb der Handhabe 30 verbunden ist, ist es möglich auf von außen sichtbare Madenschrauben im Bereich der Handhabe 30 zu verzichten. Dadurch, dass auch die Blende 9 frei von Madenschrauben fixiert ist, ist es möglich, den Beschlag 1 frei von im eingebauten Zustand sichtbaren Madenschrauben zu gestalten.

Ein erstes Ende 80 der Handhabe 30 endet vor dem Trägerkörper 19, wie in Figur 7 und 8 dargestellt. Der Träger 10 führt die Handhabe 30 nur über das Lagerelement 11.

Im Bereich der zweiten Verbindungselemente 18 ist eine Mantelfläche 17 des zylindrischen Lagerelements 11 durchgangsöffnungsfrei ausgestaltet. Durch die durchgängige Ausgestaltung des Lagerelementes 11 ist das Lagerelement 11 ausreichend stabil, um Kräfte der Handhabe 30 aufnehmen zu können.

Das erste und das zweite Verbindungselement 18, 39 sind derart hintereinander angeordnet, dass eine 360° Rotation der Handhabe 30 um das Lagerelement 11 denkbar ist. Die 360° Rotation ist aufgrund der elektrischen Leitern 37, 38, 91, 92 unerwünscht. Um eine 360° Rotation zu verhindern, ist ein Drehstopp vorgesehen. Der Drehstopp umfasst einen Anschlag 66 des Lagerelements 11 (s. Figur 26) und einen Anschlag 67 der Handhabe 30, wie in Figur 22 dargestellt. Die Anschläge 66, 67 sind hinter den Verbindungselementen 18, 39 angeordnet. Die Anschläge 66, 67 verhindern eine 360° Rotation der Handhabe 30, indem die Anschläge 66, 67 bei einer Rotation gegenseitig zur Anlage kommen, wenn das Anschlagelement 43 demontiert ist.

Das zweite Verbindungselement 18 durchragt die Lagerhülse 33. Jedoch bedeckt die Lagerhülse 33 eine Anlagefläche des zweiten Verbindungselementes 18, an dem das erste Verbindungselement 39 sich anschließt. Zur einfachen Montage der Lagerhülse 33 und um eine Unebenheit des Lagerelementes 11 auszugleichen, weist die Lagerhülse 33 einen durchgängigen Schlitz 79 auf, wie in den Figuren 9 und 20 dargestellt.

Das erste und das zweite Verbindungselement 18, 39 sind jeweils als zwei Vorsprünge ausgeführt. Das zweite Verbindungselement 18 ist symmetrisch zu der Längsebene LE des Beschlags 1 ausgeführt, wie in den Figuren 20 und 26 dargestellt. Wie in Figur 20 dargestellt, bedecken das erste und das zweite Verbindungselement 18, 39 in der Montageposition III zusammen mehr als 75% des Umfangs des Lagerelementes 11. Durch die großflächige Ausgestaltung der Verbindungselemente 18, 39 kann eine gute Führung der Handhabe 30 an dem Lagerelement 11 erreicht werden. Die Verbindungselemente 18, 39 sind derart angeordnet, dass sowohl bei der ersten Ausrichtung V als auch bei der zweiten Ausrichtung VI der Handhabe 30 die Handhabe 30 in den Betriebspositionen abziehfest-drehbar gehalten ist.

Das drittes Blendenelement 5 ist zwischen dem ersten und dem zweiten Blendenelement 3, 4 angeordnet. Das dritte Blendenelement 5 dient als Lichtleiter. Hierzu lässt es Licht von mehreren Leuchtmitteln 52, die als Tricolor-LEDs ausgebildet sind, passieren. Die Leuchtmittel 52 sind auf der Leiterkarte 50 angeordnet, wie in Figur 23 dargestellt. Durch die verschiedenen Farben der Leuchtmittel 52 können verschiedene Zustände des Beschlags 1 signalisiert werden. Die verschiedenen Farben dienen zur Anzeige der Benutzerberechtigung, eines Ladezustands des Energiespeichers und/oder eines Betriebszustands des Beschlags 1. Das dritte Blendenelement 5 ist durch die Handhabe 30 und die Blendenelemente 3, 4 am Beschlag 1 fixiert.

Wie in den Figuren 7 und 8 dargestellt, wirkt der Antrieb 22 ohne einen Energiezwischenspeicher, insbesondere ohne eine Feder, auf das Kupplungselement 24, wodurch elektrische Energie gespart wird. Hierdurch können hohe Standzeiten für den Energiespeicher 57 erreicht werden. Damit kontrollierbar ist, ob ein Ein- oder Auskupplungsvorgang zu der zu erreichenden Position X, XI des Kupplungselementes 24 geführt hat, weist der Beschlag 1 einen ersten Sensor 53 und einen zweiten Sensor 54 auf. Für den ersten Sensor 53 ist eine erste Lichtquelle 44 vorgesehen, deren Lichtstrahl für den ersten Sensor 53 empfangbar ist. Für den zweiten Sensor 54 ist eine zweite Lichtquelle 45 vorgesehen, deren Lichtstrahl für den zweiten Sensor 54 empfangbar ist. Der erste Sensor 53 und die erste Lichtquelle 44 bilden zusammen eine erste Lichtschranke, die in den Figuren 6 und 23 dargestellt ist. Der zweite Sensor 54 und die zweite Lichtquelle 45 bilden zusammen eine zweite Lichtschranke, die in den Figuren 11 bis 14 dargestellt ist.

Die erste und die zweite Lichtschranke 53, 54, 44, 45 sind auf der Leiterkarte 50 angeordnet. Die erste Lichtschranke 53, 44 und die zweite Lichtschranke 54, 45 sind auf verschiedenen Seite der Leiterkarte 50 ausgebildet. Die Leiterkarte 50 wirkt hierbei als eine Lichtscheide zwischen den Lichtschranken 53, 54, 44, 45. Die Übermittlung von Signalen der Sensoren 53, 54 erfolgt ebenfalls auf der Leiterkarte 50.

Die Leiterkarte 50 weist eine Ausbuchtung 75 auf zur Anordnung der Lichtschranken 53, 54 44, 45 um das Kupplungselement 24 auf.

Die Sensoren 53, 54 kennzeichnen die eingekuppelte und die ausgekuppelte Position X, XI. Wie in Figur 7 dargestellt, kann in der eingekuppelten Position X der erste Sensor 53 einen Lichtstrahl der Lichtquelle 44 empfangen. In diesem Fall übermittelt der erste Sensor 53 ein Signal, das die Kontrolleinheit als "1" interpretiert, an die Kontrolleinheit 56. In der eingekuppelten Position X kann der zweite Sensor 54 keinen Lichtstrahl der Lichtquelle 45 empfangen, da das Kupplungselement 24 den Lichtstrahl unterbricht. Der zweite Sensor 54 übermittelt ein Signal, das die Kontrolleinheit als "0" interpretiert, an die Kontrolleinheit 56.

Wie in Figur 8 dargestellt, kann in der ausgekuppelten Position XI der erste Sensor 53 keinen Lichtstrahl der Lichtquelle 44 empfangen, da das Kupplungselement 24 den Lichtstrahl unterbricht. In diesem Fall übermittelt der erste Sensor 53 ein Signal, das die Kontrolleinheit als "0" interpretiert, an die Kontrolleinheit 56. In der ausgekuppelten Position XI kann der zweite Sensor 54 einen Lichtstrahl der Lichtquelle 45 empfangen, Der zweite Sensor 54 übermittelt ein Signal das die Kontrolleinheit als"1" interpretiert, an die Kontrolleinheit 56. Anhand der unterschiedlichen Signale des ersten und des zweiten Sensors 53, 54 für die beiden Position X, XI kann die Kontrolleinheit 56 erfassen, in welcher der beiden Positionen X, XI sich das Kupplungselement 24 befindet.

Damit in der eingekuppelten Position X der Lichtstrahl der ersten Lichtquelle 44 das Kupplungselement 24 passiert, weist das Kupplungselement 24 einen lichtdurchlässigen Bereich 28 auf, der als Durchgangsöffnung ausgebildet ist, wie in den Figuren 6 bis 8 dargestellt. Ebenfalls weist das Einbauelement 20 einen Lichtdurchlass 70 auf, wie in den Figuren 6, 8 und 22 dargestellt. Der Lichtdurchlass 70 ergibt sich daraus, dass ein Führungsteil 71 des Einbauelementes 20 unterbrochen ist wie in Figur 8 dargestellt. Der Führungsteil 71 dient dazu in eine rundumlaufende Nut des Gegenkupplungselements 25 einzugreifen. Hierdurch wird das Gegenkupplungselement 25 zu dem Einbauelement 20 ausgerichtet. In den Lichtdurchlass 70 ist ein Kollimator 55 eingesetzt, wie in den Figuren 6, 11 bis 14 dargestellt.

Wie in den Figuren 11 bis 14 dargestellt ist, leitet der Kollimator 55 sowohl in der Ruheposition I als auch in der Betätigungsposition II den Lichtstrahl durch den Lichtdurchlass 70. Ebenfalls leitet der Kollimator 55 den Lichtstrahl auch in den übrigen Betriebspositionen durch den Lichtdurchlass 70. Ebenfalls leitet der Kollimator 55 den Lichtstrahl durch den lichtdurchlässigen Bereich 28 in der eingekuppelten Position X für alle Betriebspositionen. Somit ist das Signal, das die Sensoren 53, 54 an die Kontrolleinheit 56 übermitteln, unabhängig von der Betriebsposition der Handhabe 30.

In der eingekuppelten Position X des Kupplungselementes 24 ist das Kupplungselement 24 beabstandet von dem hinter dem Kupplungselement 24 liegenden Übertragungselement 26 angeordnet. In der ausgekuppelten Position XI ist das Kupplungselement 24 beanstandet von dem vor dem Kupplungselement 24 liegenden Antrieb 22 angeordnet. Hierdurch kann ein Festfahren des Kupplungselementes 24 vermieden werden.

Das Gegenkupplungselement 25 ist hierzu offen ausgeführt, so dass das Kupplungselement 24 tief in das Gegenkupplungselement 25 eingreifen kann, ohne dass das Gegenkupplungselement 25 in Bewegungsrichtung gegen das Gegenkupplungselement 25 stößt.

Ferner ist eine Verzahnung des Gegenkupplungselements 25 mit dem Übertragungselement 26 radial bzgl. der Achse 120 ausgebildet. Die Verzahnung des Gegenkupplungselementes 25 ist um den Umfang des Gegenkupplungselements 25 ausgebildet ist, welche in eine Vertiefung des Übertragungselementes 26 eingreift. Hierdurch kann ein Abstand des Kupplungselements 24 in der eingekuppelten Position X zu dem dahinterliegenden Übertragungselement 26 groß ausgebildet werden.

Die Kontrolleinheit 56 hält das Kupplungselement 24 an, sobald die Sensoren 53, 54 die für die zu erreichende Position X, XI kennzeichnenden Signale übermitteln. Hierdurch kann sich das Kupplungselement 24 beabstandet von dem Übertragungselement 26 und dem Antrieb 22 bewegen.

Damit das Kupplungselement 24 die eingekuppelte Position X ohne Halt in der Zwischenposition XII erreicht, kann das Gegenkupplungselement 25 gegenüber dem Kupplungselement 24 ein Spiel aufweisen, wie in Figur 18 dargestellt. Hierdurch ist es möglich, dass das Kupplungselement 24 über einen Drehwinkelbereich in das Gegenkupplungselement 25 eingreift. Somit kann auch, wenn der Benutzer bereits beginnt, die Handhabe 30 zu betätigen, die eingekuppelte Position X noch erreicht werden. Zur flächigen Anlage des Kupplungselements 24 an das Gegenkupplungselement 25 ist die Öffnung 73 geschwungen ausgeführt, wie in Figur 18 dargestellt.

Das Kupplungselement 24 ist in der ausgekuppelten Position XI mit einem Abstand KG von dem Gegenkupplungselement 25 entfernt, wie in Figur 6 dargestellt. Der Abstand KG wird als Messstrecke der zweiten Lichtschranke 54, 45 verwendet. Hierbei kann ein Lichtstrahl der zweiten Lichtquelle 45 in der ausgekuppelten Position XI den zweiten Sensor 54 erreichen.

Ferner sind weitere bauliche Maßnahmen zum Erreichen der eingekuppelten Position X ohne Halt in der Zwischenposition XII vorgesehen.

So ist durch das Führungsmittel 71 und die Nut 72 das Gegenkupplungselement 25 unmittelbar an dem Einbauelement 20 geführt, so dass eine Ausrichtung des Einbauelements 20 und des Gegenkupplungselements 25 zueinander erreicht wird.

Ferner bewegen der Antrieb 22 und die Spindel 23 das Kupplungselement 24 über einen Mitnehmer 29, wie in den Figuren 7 und 8 dargestellt. Hierbei weist nur der Mitnehmer 29 ein Innengewinde zum Eingriff in die Spindel 23 auf. Die Spindel 23 und das Kupplungselement 24 weisen zueinander ein Spiel auf, wie in Figur 20 dargestellt. Ebenso ist der Mitnehmer 29 in dem Kupplungselement 24 quer zur Bewegungsrichtung des Kupplungselements 24 beweglich gelagert.

Das Gegenkupplungselement 25 und das Übertragungselement 26 sind separat zueinander ausgeführt. Das Gegenkupplungselement 25 ist zwischen dem Träger 10 und dem Abdeckelement 7 axial befestigt, wie in den Figuren 7 und 8 dargestellt.

Das Übertragungselement 26 und das Gegenkupplungselement 25 weisen ein Spiel zueinander auf, wie in Figur 18 dargestellt. Das Übertragungselement 26 ist axial und radial bzgl. der Achse 120 in dem zweiten Abdeckelement 7 gelagert. Somit ist es für das Übertragungselement 26 möglich, sich der Lage eines Schlosses anzupassen, ohne dass das Gegenkupplungselement 25 in der Ausrichtung zum Kupplungselement 24 variiert. Hierbei ist ein dem Gegenkupplungselement 25 abgewandtes Ende des Übertragungselement 26 in mehrere Raumrichtungen beweglich.

Das Übertragungselement 26 ist an einem Ende 89 verbreitert, wodurch eine Haltung in dem Beschlagskörper 2 bzw. dem Abdeckelement 7 möglich ist. Weiter weist das Abdeckelement 7 einen rundumlaufenden Kragen 86 zur Lagerung auf, wie in den Figuren 6, 16 und 19 dargestellt. Insbesondere weist der Kragen 86 einen zylindermantelförmigen Abschnitt 87 und einen sich daran anschließenden verjüngenden Abschnitt 88 aufweist. In dem Kragen 86 ist das Übertragungselement 26 kugelgelenkartig gelagert. Durch die Lagerung kann das Übertragungselement 26 mit einem in Figur 17 dargestellten maximalen Auslenkwinkel LW aus einer senkrechten Auslenkung ausgelenkt werden. Der maximale Auslenkwinkel LW kann derart in verschiedene Raumrichtungen eingenommen werden, so dass sich ein gerader Kreiskegel, wie in Figur 19 dargestellt, ergibt.

Zur zuverlässigen und effizienten Kraftübertragung weist das Gegenkupplungselement 25 und das Übertragungselement 26 eine geschwungene Verzahnung auf, wie in den Figuren 18 und 19 zu sehen ist. Beispielsweise weist die Verzahnung auf dem Gegenkupplungselement 25 acht Zähne auf. Damit das Gegenkupplungselement 25 nicht ein Lagerspiel zur Lagerung des Übertragungselementes 26 durch das Abdeckelement 7 beeinträchtigt, ist der Durchmesser der Erhebung mit der Verzahnung des Gegenkupplungselementes 25 geringer als der Durchmesser der Vertiefung mit Verzahnung des Übertragungselementes 26. Somit kommt die Verzahnung des Gegenkupplungselementes 25 ggf. nur abschnittsweise in Kontakt mit der Verzahnung des Übertragungselementes 26. Durch die geschwungene Ausführung der Verzahnung liegen das Übertragungselement 26 und das Gegenkupplungselement 25 bei einer Drehmomentübertragung dennoch flächig aneinander an.

In dem in den Figuren 1 bis 26 dargestellten Beschlag 1 weist der Beschlag 1 Türbefestigungsaufnahmen 14, 15 nur unterhalb der Antenne 51 auf. In diesem Fall kann das erste Abdeckelement 6 eine ebene, durchgängige Oberfläche aufweisen.

In den Figuren 27 und 28 ist ein weiteres Ausführungsbeispiel für einen erfindungsgemäßen Beschlag 1 dargestellt, wobei jeweils nur ein Ausschnitt dargestellt ist. Soweit im Folgenden nicht beschrieben, entspricht der in den Figuren 27 und 28 dargestellte Beschlag dem in den Figuren 1 bis 26 beschriebene Beschlag 1. Der in den Figuren 27 und 28 dargestellte Beschlag 1 weist eine Türbefestigungsaufnahme 76 oberhalb der Antenne 51 auf. Die Türbefestigungsaufnahme 76 oberhalb der Antenne 51 ist als eine Lochgruppe zur variablen Platzierung eines Befestigungselementes 60 ausgeführt. Die Türbefestigungsaufnahme 76 ist elektrisch isoliert von dem Träger 10 ausgebildet. Hierzu sind Isolationselemente 77 zwischen dem Träger 10 und der Türbefestigungsaufnahme 76 vorgesehen. Der Träger 10 weist einen als Durchgangsöffnung ausgestaltete Aufnahme 16 zur Anordnung der Türbefestigungsaufnahme 76 auf. Am Rand der Aufnahme 16 sind Befestigungsmittel 61 in dem Träger 10 vorgesehen, an denen die Türbefestigungsaufnahme 76 befestigt werden kann.

Neben dem Spalt 84 ist noch ein weiterer Spalt 85 in dem Beschlag 1 zur Reduktion von elektrischen Strömen vorgesehen. Der Spalt 85 liegt im Inneren des Trägers 10, wie in Figur 28 dargestellt.

Wie in Figur 27 dargestellt, weist das erste Abdeckelement 6 Öffnungen 78 zur Durchführung des Befestigungselementes 60 auf. Um die Leiterkarte 50 und die Platine 68 zu schützen, sind die Öffnungen 78 im verkaufsfertigen Zustand nur vorgestanzt (nicht dargestellt), so dass bei einer Montage an eine Gebäudetür die für das Befestigungselement 60 notwendige Öffnung 78 geöffnet wird.

## Patentansprüche

1. Beschlag (1) für eine Gebäudetür
mit einer Handhabe (30)
und mit einem Beschlagskörper (2)
wobei der Beschlagskörper (2) eine Vorderseite (101), eine Rückseite (102) und Seitenflächen (103, 104, 105, 106) umfasst, wobei die Rückseite (102) zur Anordnung an die Gebäudetür dient,
wobei der Beschlagskörper (2) einen Träger (10) und eine Blende (9) auf der Vorderseite (101) zur Abdeckung des Trägers (10) aufweist, wobei der Beschlag (1) als ein elektro-mechanischer Beschlag (1) ausgebildet ist, wobei der Beschlag (30) ein Kupplungselement (24) aufweist, das durch einen elektrischen Antrieb (22) bewegbar ist,
wobei das Kupplungselement (24) durch den Antrieb (22) in eine eingekuppelte Position (X) bewegbar ist, wodurch durch das Kupplungselement (24) eine mechanische Kupplung der Handhabe (30) mit einem Übertragungselement (26) stattfindet, so dass ein Drehmoment von der Handhabe (30) auf ein Schloss übertragbar ist,
wobei das Kupplungselement (24) durch den Antrieb (22) in eine ausgekuppelte Position (XI) bewegbar ist, wodurch eine Entkupplung der Handhabe (30) von dem Übertragungselement (26) stattfindet,
wobei die Handhabe (30) sowohl, wenn sich das Kupplungselement (24) in der ausgekuppelten Position (X), als auch, wenn sich das Kupplungselement (24) in einer eingekuppelten Position (XI) befindet, betätigbar ist, wobei in der ausgekuppelten Position (XI) die Handhabe (30) mit dem Kupplungselement (24) außer Wirkverbindung mit einem Gegenkupplungselement (25) steht und in der eingekuppelten Position (X) das Kupplungselement (24) mit dem Gegenkupplungselement (25) in Wirkverbindung steht oder durch eine Bewegung der Handhabe (30) in Wirkverbindung mit dem Gegenkupplungselement (25) bringbar ist,
**dadurch gekennzeichnet,**
**dass** der Träger (10) zumindest teilweise zumindest an einer Seitenfläche (103, 104, 105, 106) des Beschlagskörpers (2) sichtbar ist,
und **dass** der Träger (10) eine Gegenkupplungsaufnahme (63) für das Gegenkupplungselement (25) aufweist.

2. Beschlag (1) nach Anspruch 1,
**dadurch gekennzeichnet, dass** der Beschlagskörper derart ausgebildet ist, dass eine Seite (113, 114, 115, 116) des Trägers (10) vollständig sichtbar ist, bevorzugt zwei Seiten (113, 114, 115, 116) des Trägers (10) vollständig sichtbar, besonders bevorzugt an zumindest drei Seiten (113, 114, 115, 116) des Trägers (10) vollständig sichtbar sind.

3. Beschlag (1) nach Anspruch 1 oder 2,
**dadurch gekennzeichnet, dass** die Blende (9) bündig an zumindest einer Seitenfläche (103, 104, 105, 106) mit dem Träger (10) abschließt.

4. Beschlag (1) nach einem der vorhergehenden Ansprüche,
**dadurch gekennzeichnet, dass** die Blende (9) zumindest zwei separat ausgebildete Blendenelemente (3, 4) aufweist, wobei insbesondere zumindest ein Blendenelement (3, 4) einen für eine Handhabe (30) vorgesehene Anlagefläche des Beschlagskörpers (2) höchstens hälftig umschließt.

5. Beschlag (1) nach einem der vorhergehenden Ansprüche,
**dadurch gekennzeichnet, dass** die Blende (9) oder zumindest ein Blendenelement (3, 4) eine planare erste Fläche (121) aufweist, wobei sich höchstens an zwei gegenüberliegenden Seiten der ersten Fläche (121), bevorzugt an höchstens einer Seite der ersten Fläche (121), eine zur ersten Fläche gebogene zweite Fläche (122) der Blende (9) oder des Blendenelementes (3, 4) anschließt.

6. Beschlag (1) nach einem der vorhergehenden Ansprüche,
**dadurch gekennzeichnet, dass** eine untere Seitenfläche (106) des Beschlagskörpers (10) gerundet ausgebildet ist, wobei insbesondere die Blende (9), bevorzugt ein unteres Blendenelement (4), an der unteren Seitenfläche (106) den Träger (10) überdeckt.

7. Beschlag (1) nach einem der vorhergehenden Ansprüche,
**dadurch gekennzeichnet, dass** die Vorderseite (101), soweit die Vorderseite (101) von der Blende (9) gebildet ist, vorsprungsfrei mit Ausnahme eines Bereichs zur Lagerung der Handhabe (30) ausgebildet ist.

8. Beschlag (1) nach einem der vorhergehenden Ansprüche,
**dadurch gekennzeichnet, dass** der Träger (10) mindestens eine technische Funktion innehat, wobei insbesondere der Träger (10) zumindest zur Lagerung eines Elementes dient.

9. Beschlag (1) nach einem der vorhergehenden Ansprüche, **dadurch gekennzeichnet, dass** der Träger (10) mindestens eine weitere Aufnahme, bevorzugt mehrere Aufnahmen, aus der Gruppe der folgenden Aufnahmen aufweist:
mindestens eine Türbefestigungsaufnahme (14, 15) für ein Befestigungselements zur Befestigung des Beschlags (1) an der Gebäudetür,
eine Schließzylinderaufnahme (12) für einen Schließzylinder,
mindestens einen ersten Teil (48) einer Federaufnahme (82, 83) für eine Feder (40) zur Bewegung der Handhabe (30) in eine Ruheposition (I),
mindestens eine Aufnahme (97) zur Befestigung der Blende (9) oder eines Blendenelementes (3, 4)
mindestens eine Aufnahme zur Befestigung zumindest eines Abdeckelementes (6, 7) zur rückwärtigen Abdeckung des Trägers (10),
eine Elektronikaufnahme (13) für eine Leiterkarte (50) mit einer Kontrolleinheit (56) zur Steuerung und/oder Regelung des Antriebs (22).

10. Beschlag (1) nach einem der vorhergehenden Ansprüche,
**dadurch gekennzeichnet, dass** der Träger (10) mindestens einen Anschlag (46, 47) aufweist, um eine Bewegung der Handhabe (30), zu begrenzen, wobei insbesondere sowohl bei einer ersten nach links gericheteten Ausrichtung (V) der Handhabe (30) als auch bei einer zweiten nach rechts gerichteten Ausrichtung (VI) der Handhabe (30) eine Bewegung der Handhabe (30) durch Anschläge (46, 47) des Trägers (10) begrenzt sind.

11. Beschlag (1) nach einem der vorhergehenden Ansprüche,
**dadurch gekennzeichnet, dass** der Träger (10) ein Lagerelement (11) aufweist, das abragend von einem Trägerkörper (19) des Trägers (10) ausgebildet ist, wobei insbesondere das Lagerelement (11) zur zumindest mittelbaren Lagerung der Handhabe (30), des Kupplungselementes (24) und/oder des Antriebs (22) dient.

12. Beschlag (1) nach einem der vorhergehenden Ansprüche,
**dadurch gekennzeichnet, dass** der Träger (10) im Bereich einer Antenne (51) als Durchgangsöffnung ausgebildet, wobei insbesondere mindestens ein Spalt im Träger (10) vorgesehen ist.

13. Beschlag (1) nach einem der vorhergehenden Ansprüche,
**dadurch gekennzeichnet, dass** der Träger (10) einstückig und/oder materialeinheitlich, insbesondere monolithisch, ausgebildet ist.

14. Beschlag (1) nach Anspruch 12,
**dadurch gekennzeichnet, dass** ein im Bereich der Antenne (51) vorgesehenes Blendenelement (3) und/oder ein im Bereich der Antenne (51) vorgesehenes Abdeckelement (6) aus nicht leitendem Material hergestellt ist.

## Claims

1. A fitting (1) for a building door,
with an actuator (30),
and with a fitting body (2),
wherein the fitting body (2) comprises a front side (101), a back side (102), and lateral surfaces (103, 104, 105, 106), wherein the back side (102) serves for the arrangement at a building door,
wherein the fitting body (2) includes a carrier (10) and a screen (9) on the front side (101) for covering the carrier (10),
wherein the fitting (1) is configured as an electromechanical fitting (1),
wherein the fitting (1) includes a coupling element (24), which is movable by means of an electrical drive (22),
wherein the coupling element (24) is movable into a coupled position (X) by means of the drive (22), whereby a mechanical coupling of the actuator (30) with a transmission element (26) occurs by means of the coupling element (24) such that a torque is transferable from the actuator (30) onto a lock,
wherein the coupling element (24) is movable into an uncoupled position (XI) by means of the drive (22), whereby an uncoupling of the actuator (30) from the transmission element (26) occurs,
wherein the actuator (30) is actuatable both when the coupling element (24) is in the uncoupled position (XI) and when the coupling element (24) is in a coupled position (X), wherein in the uncoupled position (XI) the actuator (30) with the coupling element (24) is out of the operative connection with a counter-coupling element (25), and in the coupled position (X) the coupling element (24) is in operative connection with the counter-coupling element (25) or may be brought into the operative connection with the counter-coupling element (25) by means of a movement of the actuator (30),
**characterized in that**
the carrier (10) is at least partially visible at least at one lateral surface (103, 104, 105, 106) of the fitting body (2),
and **in that** the carrier (10) includes a counter-coupling reception (63) for the counter-coupling element (25).

2. The fitting (1) according to claim 1,
**characterized in that** the fitting body is configured such that one side (113, 114, 115, 116) of the carrier (10) is completely visible, preferably two sides (113, 114, 115, 116) of the carrier (10) are completely visible, particularly preferred three sides (113, 114, 115, 116) of the carrier (10) are completely visible.

3. The fitting (1) according to claim 1 or 2,
**characterized in that** the screen (9) terminates flush with the carrier (10) at least at one lateral surface (103, 104, 105, 106).

4. The fitting (1) according to any of the preceding claims,
**characterized in that** the screen (9) includes at least two separately configured screen elements (3, 4), wherein in particular at least one screen element (3, 4) surrounds at maximum one half of a locating surface of the fitting body (2) provided for an actuator (30).

5. The fitting (1) according to any of the preceding claims,
**characterized in that** the screen (9) or at least one screening element (3, 4) includes a first planar surface (121), wherein at maximum at two opposite sides of the first surface (121), preferably at maximum at one side of the first surface (121), a second surface (122) of the screen (9) or of the screening element (3, 4) adjoins, which surface is curved with regard to the first surface.

6. The fitting (1) according to any of the preceding claims,
**characterized in that** a lower lateral surface (106) of the fitting body (2) is configured to be rounded, wherein in particular the screen (9), preferably a lower screening element (4) covers the carrier (10) at the lower lateral surface (106).

7. The fitting (1) according to any of the preceding claims,
**characterized in that** the frontal side (101), as long as the frontal side (101) is formed by the screen (9), is configured without any projection, with the exception of one area for supporting the actuator (30).

8. The fitting (1) according to any of the preceding claims,
**characterized in that** the carrier (10) includes at least one technical function, wherein in particular the carrier (10) serves at least for supporting one element.

9. The fitting (1) according to any of the preceding claims, **characterized in that** the carrier (10) includes at least one further reception, preferably several receptions from the group of the following receptions:
at least one door attachment reception (14, 15) for an attachment element for the attachment of the fitting (1) to the building door,
a locking cylinder reception (12) for a locking cylinder,
at least one first part (48) of a spring reception (82, 82) for a spring (40) for moving the actuator (30) into a resting position (I),
at least one reception (97) for the attachment of the screen (9) or a screening element (3, 4),
at least one reception for the attachment of at least one covering element (6, 7) for the rear-warded covering of the carrier (10),
a reception for electronics (13) for a printed circuit board (50) with a control unit (56) for controlling and/or regulating the drive (22).

10. The fitting (1) according to any of the preceding claims,
**characterized in that** the carrier (10) includes at least one abutment (46, 47), in order to delimit a movement of the actuator (30), wherein in particular both in a first orientation (V) of the actuator (30) pointed to the left and in a second orientation (VI) of the actuator (30) pointed to the right, a movement of the actuator (30) is delimited by abutments (46, 47) of the carrier (10).

11. The fitting (1) according to any of the preceding claims,
**characterized in that** the carrier (10) includes a bearing element (11), which is configured to project from a carrier body (19) of the carrier (10), wherein in particular the bearing element (11) serves for the at least indirect bearing of the actuator (30), of the coupling element (24) and/or of the drive (22).

12. The fitting (1) according to any of the preceding claims,
**characterized in that** the carrier (10) is configured as a through-opening in the area of an antenna (51), wherein in particular at least one gap is provided in the carrier (10).

13. The fitting (1) according to any of the preceding claims,
**characterized in that** the carrier (10) is configured as one piece and/or from the same material, in particular monolithic.

14. The fitting (1) according to claim 12,
**characterized in that** a screening element (3) and/or a covering element (6) provided in the area of the antenna (51) are manufactured from nonconductive material.

## Revendications

1. Ferrure (1) pour une porte de bâtiment,
avec une manette (30),
et avec un corps de ferrure (2),
dans laquelle le corps de ferrure (2) comporte une face avant (101), une face arrière (102) et des faces latérales (103, 104, 105, 106), la face arrière (102) servant à l'agencement sur la porte de bâtiment,
dans laquelle le corps de ferrure (2) présente un support (10) et un écran (9) sur la face avant (101) pour le recouvrement du support (10),
dans laquelle la ferrure (1) est aménagée comme ferrure électromécanique (1), la ferrure (1) présentant un élément d'accouplement (24), lequel est mobile par un entraînement électrique (22),
dans laquelle l'élément d'accouplement (24) est déplaçable vers une position accouplée (X) par l'entraînement (22), un accouplement mécanique de la manette (30) à un élément de transfert (26) se produisant par l'intermédiaire de l'élément d'accouplement (24) de sorte qu'un couple de rotation de la manette (30) est transférable sur une serrure,
dans laquelle l'élément d'accouplement (24) est déplaçable vers une position désaccouplée (XI) moyennant quoi l'entraînement (22) se produit un désaccouplement de la manette (30) de l'élément de transfert (26),
dans laquelle la manette (30) est actionnable aussi bien lorsque l'élément d'accouplement (24) se trouve dans la position désaccouplée (XI) que lorsque l'élément d'accouplement (24) se trouve dans une position accouplée (X), dans la position désaccouplée (XI) la manette (30) avec l'élément d'accouplement (24) étant hors connexion opérationnelle avec le contre-élément d'accouplement (25), et dans la position accouplée (X) l'élément d'accouplement (24) étant en connexion opérationnelle avec le contre-élément d'accouplement (25) ou pouvant-être amené en connexion opérationnelle avec le contre-élément d'accouplement (25) par un mouvement de la manette (30),
**caractérisée en ce**
**que** le support (10) est au moins partiellement visible au moins sur une face latérale (103, 104, 105, 106) du corps de ferrure (2),
et en ce que le support (10) présente une contre-réception d'accouplement (63) pour le contre-élément d'accouplement (25).

2. Ferrure (1) selon la revendication 1,
**caractérisée en ce que** le corps de ferrure est aménagé de façon à ce qu'une face (113, 114, 115, 116) du support (10) est complètement visible, de préférence deux faces (113, 114, 115, 116) du support (10) sont complètement visibles, tout particulièrement préféré au moins trois faces (113, 114, 115, 116) du support (10) sont complètement visibles.

3. Ferrure (1) selon la revendication 1 ou 2,
**caractérisé en ce qu'**un écran (9) se termine à fleur sur au moins une face latérale (103, 104, 105, 106) avec le support (10).

4. Ferrure (1) selon l'une des revendications précédentes,
**caractérisée en ce que** l'écran (9) présente au moins deux éléments à écran (3, 4) aménagés séparément, dans laquelle tout particulièrement au moins un élément à écran (3, 4) entoure au maximum à moitié une face d'application du corps de ferrure (2) prévue pour la manette (30).

5. Ferrure (1) selon l'une des revendications précédentes,
**caractérisée en ce que** l'écran (9) ou au moins un élément à écran (3, 4) présente une première surface plane (121), dans laquelle une deuxième surface (122), qui est courbée vers la première surface, de l'écran (9) ou de l'élément à écran (3, 4) se joint au maximum sur deux faces opposées de la première surface (121), de préférence sur au maximum une face de la première surface (121).

6. Ferrure (1) selon l'une des revendications précédentes,
**caractérisée en ce qu'**une surface latérale (106) inférieure du corps de ferrure (2) est aménagée de façon arrondie, dans laquelle tout particulièrement l'écran (9), de préférence un élément à écran (4) inférieur couvre le support (10) sur la surface latérale (106) inférieure.

7. Ferrure (1) selon l'une des revendications précédentes,
**caractérisée en ce que** la face avant (101), tant que la face avant (101) est aménagée par l'écran (9), est aménagée sans projection avec l'exception d'une région pour le logement de la manette (30).

8. Ferrure (1) selon l'une des revendications précédentes,
**caractérisée en ce que** le support (10) intègre au moins une fonction technique, dans laquelle tout particulièrement le support (10) sert au moins au logement d'un élément.

9. Ferrure (1) selon l'une des revendications précédentes, **caractérisée en ce que** le support (10) présente au moins une autre réception, de préférence plusieurs réceptions, comprises dans le groupe des réceptions suivantes :
au moins une réception d'attachement de porte (14, 15) pour un élément d'attachement pour l'attachement d'une ferrure (1) sur la porte de bâtiment,
une réception de cylindre de verrouillage (12) pour un cylindre de verrouillage,
au moins une première partie (48) d'une réception à ressort (82, 83) pour un ressort (40) pour le mouvement de la manette (30) vers une position de repos (I),
au moins une réception (97) pour l'attachement de l'écran (9) ou d'un élément à écran (3, 4),
au moins une réception pour l'attachement d'au moins un élément de recouvrement (6, 7) pour le recouvrement arrière du support (10),
une réception à électronique (13) pour une carte à circuits imprimés (50) avec une unité de contrôle (56) pour la commande et/ou la régulation de l'entraînement (22).

10. Ferrure (1) selon l'une des revendications précédentes,
**caractérisée en ce que** le support (10) présente au moins une butée (46, 47), pour délimiter un mouvement de la manette (30), dans laquelle tant lors d'une première orientation (V) de la manette (30) orientée vers la gauche que lors d'une deuxième orientation (VI) de la manette (30) orientée vers la droite, un mouvement de la manette (30) est délimitée par des butées (46, 47) du support (10).

11. Ferrure (1) selon l'une des revendications précédentes,
**caractérisée en ce que** le support (10) présente un élément de logement (11), lequel est aménagé de façon à faire saillie depuis un corps de support (10) du support (10), dans laquelle tout particulièrement l'élément de logement (11) sert au moins au logement indirect de la manette (30), de l'élément d'accouplement (24) et/ou de l'entraînement (22).

12. Ferrure (1) selon l'une des revendications précédentes,
**caractérisée en ce que** le support (10) dans la région d'une antenne (51) est aménagé comme ouverture de passage, dans laquelle au moins une interstice est prévue dans le support (10).

13. Ferrure (1) selon l'une des revendications précédentes,
**caractérisée en ce que** le support (10) est aménagé en une pièce et/ou de la même matière, tout particulièrement de façon monolithique.

14. Ferrure (1) selon la revendication 12,
**caractérisée en ce qu'**un élément à écran (3) prévu dans la région de l'antenne (51) et/ou un élément de recouvrement (6) prévu dans la région de l'antenne (51) sont produits/est produit d'une matière non-conductrice.
